# EUROPÄISCHE PATENTSCHRIFT

(11) **EP 1 014 493 B1**
(45) Veröffentlichungstag und Bekanntmachung des Hinweises auf die Patenterteilung: **24.11.2004**
(21) Anmeldenummer: 99125548.0
(22) Anmeldetag: 21.12.1999
(51) Int. Cl.: H01R 4/24, H01R 13/115, H01R 13/627, H05K 1/11

(54) **Elektrische Verbindereinheit und Steckverbinder hieraus**
Electrical connecting unit and related plug connector
Unité de raccordement et connecteur à fiche

(30) Priorität: 23.12.1998 DE 29823003 U; 08.11.1999 DE 19953592
(43) Veröffentlichungstag der Anmeldung: 28.06.2000
(73) Patentinhaber: Lear Corporation Electrical and Electronics GmbH & Co. KG, 42369 Wuppertal (DE)
(72) Erfinder: Wittenberg, Roland, 42369 Wuppertal (DE); Langjahr, Hanspeter, 70378 Stuttgart (DE); Beuter, Thomas, 42283 Wuppertal (DE)
(74) Vertreter: Patentanwälte Dr. Solf & Zapf

(56) Entgegenhaltungen:
- GB-A- 1 522 863
- US-A- 5 562 480
- US-A- 5 718 599

## Beschreibung

Die Erfindung betrifft eine elektrische Verbindereinheit nach dem Oberbegriff des Anspruchs 1 sowie einen Steckverbinder nach dem Oberbegriff des Anspruchs 67.

Aus der DE 26 04 241 C2 ist eine elektrische Verbindereinheit bekannt, in der das Drahtende einer um einen Blechkern gewickelten Spulenwicklung, z.B. eines Elektromotors oder eines Generators oder dergleichen sowohl unmittelbar nach dem Wickeln der Spule auf einfache Weise lagefixiert und dadurch ein Lösen der Wicklung verhindert wird, als auch elektrisch mit einem elektrischen Leiterdraht kontaktiert wird, der elektrische Energie in die Spule einbringt oder aus der Spule nach außen weiterleitet. Der Leiterdraht wird zu diesem Zweck durch das Gehäuse eines Motors oder Generators oder dergleichen von der Verbindereinheit nach außen geführt.

Jedes Spulendrahtende wird bei diesem Stand der Technik in je einem in einer Kontaktelementkammer des Verbinders sitzenden, aus einem Blechstanzteil geformten elektrischen Kontaktelement gefangen gehalten und über das Kontaktelement mit einem Leiterdrahtende elektrisch kontaktiert. Dabei ist eine der Spulenanzahl entsprechende Anzahl von Kontaktelementen im Verbinder vorgesehen, die jeweils in einer Kontaktelementkammer des elektrischen Verbinders sitzen. Der elektrische Verbinder besteht im wesentlichen aus einem auf dem Blechpaket des Blechkerns angeordneten Kunststoffring, der am Umfang auf Abstand gleichmäßig verteilt die Kontaktelementkammern aufweist.

Die kastenförmigen Kontaktelementkammern sind oben offen und weisen in zwei sich gegenüberliegenden Wandungen - sich gegenüberliegend - einen von der Oberkante der offenen Seite der Kammer in Richtung Kammerboden laufenden schmalen Schlitz für die etwa formschlüssige Einführung eines Spulenwicklungsdrahtendes von oben auf. Zwischen den Schlitzen steht vom Boden der Kammer ein sogenannter Leiterstopfer hochkant vor. Das elektrische Kontaktelement weist zu den Kammerschlitzen korrespondierende, von unten nach oben verlaufende Kontaktschlitze auf, wobei zwischen den Kontaktschlitzen ein Durchgang für den Leiterstopfer vorgesehen ist.

Zur Kontaktierung wird das freie Ende eines Spulendrahtes von oben in die Kammerschlitze eingelegt bis es auf dem Leiterstopfer zu liegen kommt. Dann wird das elektrische Kontaktelement mit seinen Kontaktschlitzen von oben über den Spulendraht geschoben und der Spulendraht zwischen Schlitzgrund und Stopfer fixiert. Die Kanten der Kontaktschlitze durchdringen die Isolation des Spulendrahtes und ermöglichen somit einen elektrisch leitenden Übergang zum Kontaktelement.

Diese Art der Spulendraht-Kontaktierung hat sich bewährt. Sie findet in vielen Varianten jedoch mit gleichem System Anwendung bei Spulendrahtkontaktierungen in Motoren, Generatoren, Kompressoren oder dergleichen. Beispielsweise wird nach der EP 0 002 099 B1 eine gerade Verbinderleiste aus Kunststoff mit in einer geraden Reihe angeordneten Kontaktelementkammern verwendet. Das Kontaktprinzip für die Spulendrahtenden ist jedoch dasselbe wie bei der in der DE 26 04 241 C2 beschriebenen Kontaktierung.

Nachteilig in allen Fällen ist, daß die Kontaktelementkammern relativ weit auseinanderliegend angeordnet sind (z.B. DE 26 04 241 C2) und einzeln meist von Hand bei der Montage mit Kontaktelementen bestückt werden müssen. Diese Bestückung erfordert Geschick, weil die Kontaktelemente relativ klein sind. Nachteilig ist ferner, daß die Verbinder viel Einbauraum erfordern und montageaufwendig am Spulenträgerelement befestigt werden müssen. Ein weiterer Nachteil ist, daß fast jeder Hersteller von elektrischen Motoren, Generatoren oder Kompressoren oder dergleichen selbst geschaffene Verbinderkonfigurationen verwendet, die meist auch individualisierte Raumformen von Kontaktelementen erfordern, so daß relativ teure Sonderformen von Verbindern und Kontaktelementen zum Einsatz kommen.

Von besonderem Nachteil aber ist, daß auch die Leiterdrähte, die von außen ins Innere eines Gehäuses eines Motors oder Generators oder Kompressors oder dergleichen bis zum Verbindergehäuse geführt werden, ebenfalls meist von Hand mit den Kontaktelementen zur Herstellung einer elektrisch leitenden Verbindung verbunden werden müssen. Diese Leiterdrahtkontaktierung wird z.B. durch Klemmtechnik (DE 26 04 241 C2, Fig. 2, 3) oder Lötlochtechnik (DE 26 04 241 C2, Fig. 4) oder Wickeldorntechnik (DE 26 04 241 C2, Fig. 5) bewirkt. Darüber hinaus wird auch die Schneidklemmtechnik verwendet (EP 0 002 099 B1, Fig. 1, 1A). In allen Fällen ist die Montagearbeit sehr aufwendig und diese Kontaktierung ist nicht immer optimal und sicher.

In der US-PS 5,562,480 ist eine elektrische Verbindereinheit beschrieben, die vor allem beim Austausch elektrischer Geräte an deren Einsatzort zum elektrisch leitenden Verbinden von Leiterdrähten zum Einsatz kommen soll. Die Verbindereinheit besitzt nach oben offene Kontaktelementkammern, in denen je ein aus einem Blechstanzteil geformtes Kontaktelement sitzt. Zur Aufnahme der Leiterdrähte ist an der Unterseite der Kontaktelementkammern je eine Aufnahmeöffnung vorgesehen, die isolierte Leiterdrähte aufnimmt. Durch Absenken des Kontaktelements, das zwei messerklingenartige Schneiden besitzt, die ohne Abstand voneinander, einander mit der Klinge zugewandt angeordnet sind, wird die Drahtisolierung durchschnitten und der Leiterdraht elektrisch kontaktiert. Die elektrische Verbindereinheit besitzt bei diesem Stand der Technik ein inneres Steckerteil und ein äußeres Steckerteil, die zusammen einen zweiteiligen Stecker formen, sowie eine Steckbuchse, in die der zweiteilige Stecker eingebracht wird. Beispielsweise mit einer Zange lässt sich das innere Steckerteil von einer teilmontierten Position, bei der es noch locker im äußeren Steckerteil angeordnet ist, in eine vollständig montierte Position überführen. Ein weiterer Leiterdraht, der zu einem elektrischen Gerät, wie zu einer Beleuchtungsvorrichtung führt, ist über eine Öffnung in der Steckerbuchse in diese eingeführt und steht über ein oberes, federndes Ende des Kontaktelements mit diesem in elektrischem Kontakt.

In der US-PS 5,718,599 ist ein Steckverbinder mit einem Gegenstecker und einer Mehrzahl von Kontaktelementen auf isolierten Trägerplatten beschrieben. An den Trägerplatten sind auf deren beiden Hauptflächen parallel zueinander verlaufende Kontaktelemente angeordnet, die sich in Richtung zum Gegenstecker hin bis kurz vor die dem Gegenstecker zugewandte Kante der Trägerplatte erstrecken. Die sich bezüglich der beiden Plattenhauptflächen gegenüberliegenden Kontaktelemente besitzen entgegengesetzte Polungen. Durch Einschieben in den Gegenstecker werden die Kontaktelemente auf den Trägerplatten durch federnde Gegenkontaktelemente, die jeweils ein Kontaktelement des Steckverbinders elektrisch kontaktieren, gedrückt. Auf den Rückseiten des Steckverbinders und des Gegensteckers sind jeweils Vorrichtungen zur Aufnahme von Leiterdrähten vorgesehen.

Aufgabe der Erfindung ist, eine Verbindereinheit für die Enden von Spulenwicklungen zu schaffen, die einfach montierbar ist und Kontaktsicherheit gewährleistet und die generell verwendbar ist.

Diese Aufgabe wird durch die Merkmale des Anspruchs 1 gelöst. Vorteilhafte Weiterbildungen der Erfindung werden in den von diesem abhängigen Unteransprüchen gekennzeichnet.

Eine weitere Aufgabe ist es, einen Steckverbinder zu schaffen, mit dem die elektrische Verbindereinheit einfach an unterschiedliche Gegensteckverbinder anpaßbar ist. Die Aufgabe wird mit einem Steckverbinder mit den Merkmalen des Anspruch 67 gelöst. Vorteilhafte Weiterbildungen werden in den von diesem Anspruch abhängigen Unteransprüchen gekennzeichnet.

Die Erfindung normiert die Spulendraht- und Leiterdrahtkontaktierung auf engstem Raum und erleichtert die Montage ganz erheblich. Dabei ist wesentlich, daß für die Anschlüsse der Spulendrahtenden übliche Kontaktelement-Stopfersysteme verwendet werden und für die Leiterdrahtanschlüsse ein leiterplattenrandähnliches Steckverbinderelement mit in einem bestimmten Rasterabstand angeordneten Leiterbahnen geschaffen wird, wobei die Leiterbahnen einstückig mit je einem Kontaktelement in Verbindung stehen und das Leiterplattenrandelement sowie die Kontaktelementkammern Teil eines elektrischen Steckverbinderelements, insbesondere einer Art Steckverbinderwanne sind, in der über den Boden der Wanne, in Form eines schmalen Kunststoffsteges vorstehend, das Leiterplattenrandelement angeformt ist, wobei der Kunststoffsteg die Leiterbahnen lagert.

Der erfindungsgemäße Steckverbinder wird zweckmäßigerweise am Spulenkörper angeordnet. In diesem Fall wird ein an sich bekannter, an Leiterdrähte angeschlossener Gegensteckverbinder in den Steckverbinder bzw. in die Steckverbinderwanne gesteckt. Die Leiterdrähte werden durch das Gehäuse eines Motors, Generators, Kompressors oder dergleichen nach außen geführt. Diese elektrische Kontaktierung ist definiert sicher, wiederholbar und insbesondere mit sehr geringem Montageaufwand möglich. Die Bauelemente der Verbindereinheit nehmen nur einen sehr geringen Raum ein und sind generell verwendbar, weil sie mit normierten Gegensteckverbindern zusammengesteckt werden können.

Die Erfindung greift zwar zurück auf bekannte normierte Steckverbindersysteme, wie sie beispielsweise für Industriegeräte, wie Waschmaschinen, Spülmaschinen oder dergleichen entwickelt wurden, schafft aber für die neue Anwendung eine neue Steckverbindereinheit, mit der die aufgezeigten, bei Spulenwicklungen auftretenden, vielfältigen Probleme auf überraschend einfache Weise gelöst werden können. Bei den Steckverbindersystemen für Haushaltsgeräte handelt es sich um Steckverbindersysteme, die Leiterdrähte nach der Schneidklemmtechnik kontaktieren und die unter anderem ausgelegt sind für das Kontaktieren von Rändern von Leiterplatten bzw. Leiterkarten. Die Leiterbahnen auf Leiterplatten sind mit einem vorbestimmten normierten Raster beabstandet. Beispielsweise befinden sich die Leiterbahnen im seitlichen Abstand von 2,5 oder 5 mm. Demgemäß lagern die Steckverbinder die Kontaktelemente mit einem derartigen Seitenabstand, daß deren Kontaktfederarme oder Lötbeine oder dergleichen Kontaktmittel mit diesem Abstand voneinander beabstandet angeordnet sind. In der Branche werden die Steckverbindersysteme für Haushaltsgeräte "RAST 2,5" bzw. "RAST 5" genannt. Sie bestehen in der Regel aus einem Steckverbindergehäuse und einer Steckverbinderwanne. Im Steckverbindergehäuse lagern an Leiterdrähte elektrisch angeschlossene, Kontaktfederarme aufweisende Kontaktelemente, während in der Steckverbinderwanne Schlitze im Boden der Wanne durchgreifende, vom Boden der Wanne ab- und hochkant stehende Kontaktstifte angeordnet sind, wobei jeder Stift Bestandteil eines Kontaktelements ist, das anderendig ein aus dem Steckverbinder herausragendes Lötbein hat und wobei die Lötbeine und die Kontaktstifte den gleichen Rasterabstand wie die Kontaktfederarme des Steckverbindergehäuses aufweisen. Die Kontaktstifte sind seitlich mit vom Boden der Wanne abstehenden Pfosten abgestützt. Dabei bilden die Kontaktstifte und die Stützpfosten eine sandwichartig ausgebildete Steckleiste, an deren Oberfläche die Stifte Kontaktkanten für Kontaktfederarme eines Gegensteckverbinders zur Verfügung stellen.

Die bekannte, für das indirekte und direkte Kontaktieren von Leiterplatten ausgelegte "RAST 2,5"- bzw. "RAST 5"-Technik ist ohne weiteres nicht zur Lösung der Probleme bei der Kontaktierung von Spulendrahtenden einer Spulenwicklung verwendbar; vielmehr war nach der Aufgabenstellung bezüglich Verbesserung der Kontaktierungstechnik und der Vereinfachung der Montage zunächst die Rasteranschlußtechnik für Haushaltsgeräte auszuwählen und ein neues Kontaktierungselement zu finden, nämlich in Form der Kombination mehrerer aus einem Blechstanzteil gestanzter und geformter an sich bekannter elektrischer Schneidklemmkontaktelemente mit einem Leiterplattenrandsteckelement, wobei letzteres aus einem Teil des Verbindergehäuses, nämlich einer durchgehenden Leiste und jeweils mindestens einer Kontaktleiterbahn eines Schneidklemmkontaktelements gebildet wird.

Gemäß einem weiteren Aspekt der Erfindung wird die erfindungsgemäße elektrische Verbindereinheit an verschiedene Gegensteckverbinderformen, insbesondere verschiedene Steckverbindernormen (Rast 2,5/Rast 5) individuell dadurch angepaßt, daß auf die erfindungsgemäße elektrische Verbindereinheit ein auf einen Gegensteckverbinder abgestimmter, steckschachtartiger Anschlußadapter verrastend aufsteckbar ist. Hierbei ist von Vorteil, daß ohne Änderung des Grundelements, also der elektrischen Verbindereinheit Spulenblöcke herstellbar sind, wobei die elektrische Verbindereinheit an den Spulenblock angegossen wird und anschließend je nach Kundenwunsch ein vorbestimmter Steckschacht an der elektrischen Verbindereinheit angeordnet wird. Insbesondere kann je nach Kundenwunsch ein Steckschacht für einen Gegensteckverbinder mit Rast 2,5 oder Rast 5 aufgesteckt werden, wobei bei mehrpoligen elektrischen Verbindereinheiten dann zum Teil Kontaktstellen nicht belegt sind.

Anhand der Zeichnung wird die Erfindung im folgenden beispielhaft näher erläutert. Es zeigen:
- Fig. 1: eine erste Ausführungsform der erfindungsgemäßen elektrischen Verbindereinheit in einer perspektivischen Ansicht auf die Vorderseite;
- Fig. 2: eine elektrische Verbindereinheit gemäß Fig. 1 in einer perspektivischen Ansicht auf die Rückseite;
- Fig. 3: eine elektrische Verbindereinheit gemäß Fig. 1 in einer Draufsicht;
- Fig. 4: Kontaktelemente zum Einsetzen in Kontaktelementkammern einer erfindungsgemäßen elektrischen Verbindereinheit in perspektivischer Ansicht;
- Fig. 5: einen Schnitt durch die Quermitte einer Kontaktelementkammer der erfindungsgemäßen elektrischen Verbindereinheit mit einem Kontaktelement in einer Vormontagestellung;
- Fig. 6: einen vertikalen Schnitt durch die Mitte einer Kontaktelementkammer einer erfindungsgemäßen elektrischen Verbindereinheit mit einem Kontaktelement in montiertem Zustand;
- Fig. 7: eine erfindungsgemäße elektrische Steckverbindung mit einer elektrischen Verbindereinheit gemäß Fig. 1 und einem bekannten Gegensteckverbinder in gestecktem Zustand;
- Fig. 8: eine zweite Ausführungsform der erfindungsgemäßen elektrischen Verbindereinheit in einer perspektivischen Ansicht auf die Vorderseite;
- Fig. 9: eine erfindungsgemäße elektrische Verbindereinheit nach Fig. 8 in einem vertikalen Schnitt durch die Quermitte einer Kontaktelementkammer;
- Fig. 10: eine erfindungsgemäße elektrische Steckverbindung mit einer elektrischen Verbindereinheit gemäß Fig. 8 und dem bekannten Gegensteckverbinder in gestecktem Zustand;
- Fig. 11: eine weitere Ausführungsform der erfindungsgemäßen elektrischen Verbindereinheit in einer perspektivischen Ansicht auf die Rückseite;
- Fig. 12: eine erfindungsgemäße elektrische Verbindereinheit gemäß Fig. 11 in einer perspektivischen Ansicht auf die Vorderseite;
- Fig. 13: eine erfindungsgemäße elektrische Verbindereinheit gemäß Fig. 11 in einer Draufsicht auf die Rückseite;
- Fig. 14: eine erfindungsgemäße elektrische Verbindereinheit gemäß Fig. 11 in einer seitlichen Ansicht;
- Fig. 15: einen erfindungsgemäßen Anschlußadapter Rast 2,5 für eine erfindungsgemäße elektrische Verbindereinheit gemäß Fig. 11 in einer perspektivischen Ansicht auf die Vorderseite;
- Fig. 16: einen Anschlußadapter gemäß Fig. 15 in einer perspektivischen Ansicht auf die Rückseite;
- Fig. 17: einen Anschlußadapter gemäß Fig. 15 in einer Draufsicht von oben;
- Fig. 18: einen Anschlußadapter gemäß Fig. 15 in einer Draufsicht von unten;
- Fig. 19: einen Steckverbinder mit einer elektrischen Verbindereinheit gemäß Fig. 12 mit einem aufgesteckten Anschlußadapter gemäß Fig. 15 in einer perspektivischen Ansicht auf die Vorderseite;
- Fig. 20: einen Steckverbinder gemäß Fig. 19 in einer perspektivischen Ansicht auf die Rückseite;
- Fig. 21: einen Steckverbinder gemäß Fig. 19 in einer Draufsicht auf die Rückseite;
- Fig. 22: einen Steckverbinder gemäß Fig. 19 in einer seitlichen Ansicht;
- Fig. 23: einen erfindungsgemäßen Anschlußadapter Rast 5 für eine elektrische Verbindereinheit gemäß Fig. 11 in einer perspektivischen Ansicht auf die Rückseite;
- Fig. 24: einen Anschlußadapter gemäß Fig. 21 in einer perspektivischen Ansicht auf die Vorderseite;
- Fig. 25: eine elektrische Verbindereinheit gemäß Fig. 11 mit einem Anschlußadapter gemäß Fig. 23 in einer perspektivischen Ansicht auf die Rückseite;
- Fig. 26: einen Steckverbinder gemäß Fig. 25 in einer perspektivischen Ansicht auf die Vorderseite.

Eine erfindungsgemäße elektrische Steckverbindereinheit 1 (Fig. 1, 2) ist vorzugsweise aus Kunststoff hergestellt und besitzt eine längsseitige Vorderwandung 2, eine erste Schmalseitenwandung 3, eine zweite Schmalseitenwandung 4, eine längsseitige Rückwandung 5 sowie eine Bodenwandung 6, welche jeweils ebenflächig ausgebildet sind und ein nach oben offenes, quaderförmiges Verbindergehäuse 1a ausbilden. Die Seitenwandungen 3, 4 und die Vorderwandung 2 sind etwa gleich hoch ausgebildet; die Rückwand 5 ist höher ausgeführt.

Zwischen den Innenseiten der Vorderwandung 2 und der Rückwandung 5 erstrecken sich jeweils rechtwinklig zur Vorderwandung 2 und zur Rückenwandung 5 Trennstege 7, deren vertikale Erstreckung von der Bodenwandung 6 bis zur oberen Oberkante 8 der Vorderwandung 2 reicht, mit der die Trennstege bündig abschließen, so daß eine obere Begrenzungskante 9 der Trennstege 7 ausgebildet wird. Die Trennstege 7 sind derart gleichmäßig beabstandet zueinander angeordnet, daß der von der Vorderwand 2, den Schmalseiten 3, 4 und der Rückwandung 5 begrenzte Innenraum in mehrere (hier: 4) gleich große, im Querschnitt etwa quadratische nach oben offene Kontaktelementkammern 10 eingeteilt wird. Die Aufteilung des Innenraumes in gleich große Kontaktelementkammern erfolgt dabei derart, daß die vertikalen Mittelachsen der Kontaktelementkammern 10 jeweils einen definierten, konstanten Rasterabstand zueinander aufweisen, welcher zum Beispiel 2,5 mm (entspricht Rast 2,5) oder 5 mm (entspricht Rast 5) beträgt.

Jeweils mittig bezüglich der Kontaktelementkammern 10 sind in die Vorderwandung 2 schräge Abschnitte 11 eingebracht, welche sich von der oberen Begrenzungskante 8 aus, sich verjüngend, nach unten über etwa 1/3 der Höhe der Vorderwandung 2 erstrecken, so daß jeweils schräge Leitkanten 12, 13 ausgebildet werden. Am unteren Ende der einen Einführtrichter bildenden Abschnitte 11 schließen sich vertikal nach unten verlaufende schmale Führungsschlitze 14 mit zueinander parallelen Führungskanten 15, 16 an. Die Führungsschlitze 14 erstrecken sich ausgehend von den unteren Enden der trichterförmigen Abschnitte 11 über etwa 1/3 der Höhe der Vorderwand 2, so daß die Führungsschlitze 14 etwa in einer Höhe von 1/3 der Vorderwand 2 über der Bodenwandung 6 enden.

Jeweils am unteren Ende der Führungsschlitze 14 sind an der Außenseite der Vorderwandung 2 Stützvorsprünge 17 angeordnet. Die Stützvorsprünge 17 besitzen eine im wesentliche würfelförmige Raumform mit einer Oberseite 18, einer Unterseite 19, einer zur Vorderwandung 2 parallelen Außenfläche 20 und zwei Seitenflächen 21, 22. In die Oberseite 18 ist jeweils eine rinnenförmige Ausnehmung 23 eingebracht, die etwas breiter ist als die Breite der Führungsschlitze 14 und deren Rinnengrund 24 ausgerundet ausgebildet ist. Der Rinnengrund 24 schließt mit dem unteren Ende der Führungsschlitze 14 bündig ab (vgl. Fig. 5, 6). Zudem ist der Durchmesser der Ausrundung im Rinnengrund 24 etwas größer als die Breite der Führungsschlitze 14 und derart bemessen, daß Leiterdrähte 103, insbesondere Spulendrahtenden von Magnetspulen, beispielsweise eines Elektromotors, in die rinnenförmige Ausnehmung 23 einlegbar sind. Die Breite der Führungsschlitze 14 ist z.B. so bemessen, daß die Leiterdrähte 103 klemmend in den Führungsschlitzen gehalten sind.

Die von den äußeren Abschnitten 11 an die Schmalseiten 3, 4 angrenzenden Teilbereiche der Vorderwandung 2 weisen die gleiche vertikale Erstreckung auf, wie die Seitenwandungen 3, 4, so daß diese äußeren Teilbereiche der Vorderwandung 2 zusammen mit den Schmalseitenwandungen 3, 4 je eine L-förmige obere Begrenzungskante 25, 26 ausbilden. Auf der Höhe der L-förmigen Begrenzungskantenflächen 25, 26 weisen die Vorderwandung 2, die Trennstege 7 und die Schmalseitenwandungen 3, 4, jeweils Anschrägungen 27 in Richtung des Innenraums einer jeden Kontaktelementkammer 10 auf. Die Rückwandung 5 ist zu den Kontaktelementkammern 10 hin glatt und ebenflächig ausgebildet. Die Anschrägungen 27 bilden somit einen Einführtrichter zum erleichterten Einstecken von Kontaktelementen 30, welche von oben in Richtung der Pfeilrichtung 97 in die Kontaktelementkammern 10 gesteckt werden und dort lagern. Von den Anschrägungen 27 aus nach unten weisen die Vorderwandung 2 und die Trennstege 7 jeweils eine gegenüber ihren oberen Endbereichen dickere, beispielsweise etwa doppelte Wandstärke auf.

Die Rückwandung 5 weist über ihre gesamte Erstreckung in etwa die gleiche Wandstärke wie die dickeren Bereiche der Trennstege 7 und der Vorderwandung 2 auf. Über das Niveau der oberen Begrenzungskanten 9 hinaus bildet die Rückwandung 5 eine stegförmige Trägerplatte 32a eines Leiterplattenrandelements 32 gleicher Wandstärke aus derart, daß die Innenseite 31 der Rückwandung 5 mit der Innenseite der Trägerplatte 32a eine gemeinsame ebene Innenfläche 33 bildet. Weiterhin weist die Trägerplatte 32a zusammen mit der Rückwandung 5 eine gemeinsame Außenfläche 34 auf, welche von den Kontaktelementkammern 10 abgewandt ist.

Endseitig ist die Trägerplatte 32a durch eine freie Steckkante 35 begrenzt. Seitlich schließt die Trägerplatte 32a mit seinen seitlichen Stirnkanten 36 jeweils bündig mit den jeweiligen Außenseiten der Schmalseitenwandungen 3, 4 ab, so daß je eine ebene Außenfläche 38, 39 ausgebildet wird.

Jeweils korrespondierend zu den Führungsschlitzen 14 in der Vorderwandung 2 sind in die Rückwandung 5 und die Trägerplatte 32a vertikal von der Steckkante 35 aus nach unten verlaufende Schlitze 41 eingebracht, deren unteres Ende 42 ausgerundet ausgebildet ist und auf der gleichen Höhe wie der Rinnengrund 24 und das untere Ende der Führungsschlitze 14 liegt (vgl. Fig. 2). Die Schlitze 41 sind etwas breiter ausgeführt, als die korrespondierenden Führungsschlitze 14. Im Bereich des oberen Endes jedes Schlitzes 41 ist außenwandungsseitig, jeweils einen Schlitz 41 überspannend eine Leiterbahnnut 43 ausgebildet. Die Nuten 43 sind im Querschnitt U-förmig, wobei deren Tiefe etwa der Blechstärke eines Kontaktelements 30 entspricht und deren Quererstreckung der Breite eines Leiterbahnelements 112 eines Kontaktelements 30 - wie weiter unten beschrieben - entspricht. Die Schlitze 41 sind im Bereich des oberen Endes ähnlich zu den Führungsschlitzen 14 einführtrichterförmig, sich nach oben erweiternd ausgebildet, wobei die Breite des Einführtrichters an seinem offenen Ende in etwa der Nutbreite entspricht.

In gedachter Verlängerung der äußeren Trennstege 7 ist an die Außenfläche 34 jeweils ein vertikal verlaufender, dünnwandiger Steckbegrenzungs- bzw. Anschlagsteg 45 angeformt, welcher jeweils eine obere Begrenzungskante 46 ausbildet. Diese oberen Begrenzungskanten 46 liegen in der selben Ebene wie die oberen Begrenzungskanten 9 der Trennstege 7 und die oberen Stirnkanten 8 der Vorderwand 2 (vgl. Fig. 9).

Benachbart zu den einander zugewandten Begrenzungskanten der mittleren beiden Schlitze 41 sind unterhalb der jeweiligen Nuten 43 parallel zu den Anschlagstegen 45 verlaufende, rechtwinklig von der Außenfläche 34 abgehende, dünnwandige Haltestege 48, 49 angeformt (vgl. Fig. 2, 3), deren obere Stirnkanten 48a, 49a auf der gleichen Höhe wie die oberen Begrenzungskanten 46 der Anschlagstege 45 oder etwas darunter liegen können. An den jeweils von der Rückwandung 5 abgewandten Enden der Haltestege 48, 49 ist ein die Haltestege 48, 49 verbindender, federnd biegbarer Rastarm 50 angeformt. Der Rastarm 50 besitzt eine in etwa rechteckplattenförmige Raumform mit einer der Rückwandung 5 zugewandten Innenfläche 51 und einer von der Rückwandung 5 abgewandten Außenfläche 52. Der Rastarm 50 erstreckt sich parallel zur Rückwandung 5 von den Haltestegen 48, 49 nach oben, wobei die Innenfläche 51 parallel zur Außenfläche 34 beabstandet angeordnet ist. Der Rastarm 50 ragt in der Höhe ein Stück über die obere Stirnkante 35 der Trägerplatte 32a hinaus und weist an seinem oberen Ende auf seiner Innenfläche 51 eine Rastnase 53 mit einer Schrägfläche 54 und einer Rastfläche 55, welche eine Rastkante 56 ausbilden, auf (vgl. Fig. 1).

An die Stirnkanten 36 der Trägerplatte 32a ist jeweils eine im Querschnitt U-förmige Führungswandung 60 mit einer Seitenwange 61, einem vorderen Führungssteg 62 und einem hinteren Führungssteg 63 einstückig angeformt. Die Führungsstege 62, 63 sind jeweils rechtwinklig zur Seitenwange 61 angeordnet und weisen in die Richtung der Trägerplatte 32a, so daß ein nach oben offener Einführschacht für ein im Querschnitt rechteckiges Bauteil, insbesondere ein Steckgehäuse eines Gegensteckverbinders gebildet wird. Die Führungswandungen 60 erstrecken sich vertikal nach oben jeweils ein Stück über die freie Steckkante 35 der Trägerplatte 32a hinaus und bilden je eine U-förmige obere Stirnkante 64 aus. Vertikal nach unten erstrecken sich die Führungswandungen 60 mit den Seitenwangen 61 und den hinteren Führungsstegen 63, jeweils bis ein Stück unterhalb der L-förmigen Begrenzungskanten 25, 26. Die vorderen Führungsstege 62 sitzen mit ihren unteren Enden auf den L-förmigen Begrenzungskanten 25, 26 auf. Die Seitenwange 61, der vordere Führungssteg 62 und der hintere Führungssteg 63 besitzen jeweils eine der Trägerplatte 32a zugewandte Innenseite 61a, 62a, 63a und eine der Trägerplatte 32a abgewandte Außenseite 61b, 62b, 63b. Die Führungswandungen 60 sind an den endseitigen Stirnseiten 36 der Trägerplatte 32a derart angeordnet, daß die Trägerplatte 32a den nach oben offenen Einführschacht, welcher aus den Führungswandungen 60 gebildet wird, in Längsrichtung in etwa mittig teilt. Zur Ausbildung eines Einführtrichters für einen Gegensteckverbinder sind die Innenseiten 61a, 62a, 63a jeweils zur oberen U-förmigen Begrenzungskante 64 hin angefast ausgebildet, so daß Einführschrägen 61c, 62c, 63c ausgebildet werden.

Die Bodenwandung 6 (vgl. Fig. 3, 5, 6) besitzt eine ebene Außenfläche 70 und eine Innenfläche 71, die die Kontaktelementkammern 10 jeweils bodenseitig abschließt. Von der Innenseite 71 der Bodenwandung 6 erstreckt sich domartig in jede Kontaktelementkammer 10, jeweils ein im Querschnitt im wesentlichen rechteckförmiger Leiterstopfer 72, dessen vertikale Erstreckung nach oben hin durch eine Stopferstirnfläche 73 begrenzt ist, wobei die Stopferstirnfläche 73 mit dem Rinnengrund 24 der Stützvorsprünge 17 und den jeweils unteren Enden der Führungsschlitze 14 sowie den unteren Enden der Schlitze 41 fluchtet. Die Leiterstopfer 72 besitzen jeweils zwei gegenüberliegende, mit Abstand parallel zu den seitlichen Begrenzungswandungen einer Kontaktelementkammer 10 verlaufende Breitseiten 74, 75 und je eine vordere Schmalseite 76 und eine hintere Schmalseite 77, welche jeweils im Vergleich zum Abstand der Breitseiten 74, 75 geringer beabstandet, parallel zur Vorderwandung 2 bzw. zur Rückwandung 5 verlaufen.

In den Kontaktelementkammern 10 sitzt jeweils ein Kontaktelement 30, welches im folgenden näher beschrieben wird (Fig. 4).

Die Kontaktelemente 30 sind als Blechstantzteil ausgeführt und weisen im Querschnitt einen U-förmigen Grundkörper 80 mit einer vorderen Kontaktlasche 81, einer gegenüberliegenden hinteren Kontaktlasche 82 und einen die Kontaktlaschen 81, 82 bodenseitig verbindenden Bodensteg 83 auf.

Die vordere Kontaktlasche 81 und die hintere Kontaktlasche 82 weisen jeweils eine im wesentlichen ebene Raumform auf und sind beabstandet zueinander parallel zur Vorderwandung 2 bzw. zur Rückwandung 5 des Steckverbinders 1 angeordnet und besitzen jeweils eine obere Begrenzungskante 84 bzw. 85, welche in einer gemeinsamen Erstreckungsebene parallel zur Bodenwandung 6 des Steckverbinders 1 liegen.

Die Kontaktlaschen 81, 82 besitzen zudem jeweils eine Außenfläche 86, 87 und eine Innenfläche 88, 89, wobei der Abstand der Außenflächen 86, 87 zueinander der lichten Weite zwischen der Vorderwandung 2 und der Rückwandung 5 in einer Kontaktelementkammer 10 entspricht. Die Breite der Kontaktlaschen 81, 82 wird jeweils durch eine äußere Begrenzungskante 90, 91 und eine innere Begrenzungskante 92, 93 bestimmt, wobei die Breite der Kontaktlaschen 81, 82 jeweils etwas geringer ist, als die lichte Weite einer Kontaktelementkammer 10 zwischen zwei die Kontaktelementkammer 10 seitlich begrenzenden Wandungen. Etwa auf halber Höhe des Grundkörpers 80 sind an die inneren und äußeren Begrenzungskanten 90, 91; 92, 93 eines jeden Kontaktelements 30 Krallen 94 angeformt, die jeweils eine nach unten weisende Schrägfläche 95 und an deren oberem Ende eine scharfkantige Verhakungskante 96 zur Verhakung der Kontaktelemente 30 in einer Kontaktelementkammer 10 aufweisen. Hierzu ist der seitliche Abstand zwischen zwei Verhakungskanten 96 einer Kontaktlasche 81, 82 etwas größer gewählt, als die lichte Weite zwischen zwei die Kontaktelementkammer 10 seitlich begrenzenden Wandungen, so daß die Kontaktelemente 30 nach dem Einsetzen in eine Kontaktelementkammer 10 (Pfeilrichtung 97) klemmend verhakt in den Kontaktelementkammern 10 sitzen.

Jeweils mittig bezüglich der Kontaktlaschen 81, 82 sind etwa von der Höhe der Verhakungskanten 96 aus, nach unten vertikale, nach unten offene Klemmschlitze 99, 100 eingebracht, welche durch Begrenzungskanten, die jeweils als Schneidklemmkanten 101 und 102 wirken, begrenzt werden. Die Schneidklemmkanten 101 und 102 dienen zur Kontaktierung von Leiterdrähten 103 (Fig. 5, 6) gemäß der im wesentlichen bekannten Schneidklemmtechnik. Der Klemmschlitz 99 in der vorderen Kontaktlasche 81 fluchtet mit dem Klemmschlitz 100 in der hinteren Kontaktlasche 82. Zudem fluchten die Klemmschlitze 99, 100 in montiertem Zustand jeweils mit den Führungsschlitzen 14 und den Schlitzen 41 der Kontaktelementkammern 10. Weiterhin sind der Klemmschlitz 99 und der Klemmschlitz 100 gleichartig ausgebildet, so daß die im folgenden näher erläuterte Ausgestaltung des Klemmschlitzes 99 auch für den Klemmschlitz 100 zutrifft.

Die Schneidklemmkanten 101, 102 sind entsprechend dem Durchmesser des in Schneidklemmtechnik zu kontaktierenden Leiterdrahts 103 parallel zueinander beabstandet angeordnet. Am oberen Ende des Klemmschlitzes 99 erweitert sich dieser beidseitig, so daß jeweils eine Querausnehmung 104 entsteht und der Klemmschlitz 99 am oberen Ende somit T-förmig erweitert ausgebildet ist. Am unteren, offenen Ende des Klemmschlitzes 99 ist dieser V-förmig erweitert ausgebildet, so daß Einführkanten 106, 107 ausgebildet werden, welche jeweils um den Eckbereich zwischen einer Kontaktlasche 81, 82 und dem Bodensteg 83 herumreichen und sich im Bodensteg 83 zu einer Bodenausnehmung 108 erweiternd fortsetzen. Die Bodenausnehmung 108 ist derart bemessen, daß der Leiterstopfer 72 im eingesetzten Zustand der Kontaktelemente 30 die Bodenausnehmung 108 durchgreift.

Direkt oberhalb der V-förmigen Erweiterung des Klemmschlitzes 99 sind benachbart zum Klemmschlitz 99 in den Schneidkanten 101, 102 jeweils nach innen weisende federnde Durchsetzungen 110 derart eingebracht, daß an den Innenseiten 88, 89 der Kontaktlaschen 81, 82 eine zum Bodensteg 83 hinweisende Klemmkante 111 ausgebildet wird. Diese Durchsetzungen 110 liegen mit ihrer Klemmkante 111 in montiertem Zustand des Kontaktelements 30 an den Schmalseiten 76, 77 des Leiterstopfers 72 an und bewirken somit eine zusätzliche, formschlüssige Halterung des Kontaktelements 30 am Leiterstopfer 72.

An die obere Begrenzungskante 85 der hinteren Kontaktlasche 82 schließt sich mittig in deren Verlängerung ein in deren Erstreckungsebene liegendes, im Vergleich zur Kontaktlasche 82, schmäleres, flachplattenförmiges erstes Leiterbahnelement 112 an, welches in montiertem Zustand sich bis zur freien Steckkante 35 der Trägerplatte 32a erstreckt. Am oberen Ende des ersten Leiterbahnelements 112 folgt in Fortsetzung ein um 180° umgebogenes Bogenstück 113, an das sich ein rückwärtiges, nach unten weisendes zweites Leiterbahnende 114 anschließt, das in montiertem Zustand in der Nut 43 der Trägerplatte 32a lagert (vgl. Fig. 2). Das Bogenstück 113 umgreift jeweils im Bereich einer Nut 43 in montiertem Zustand die freie Steckkante 35 der Trägerplatte 32a.

Die der Trägerplatte 32a zugewandten innenseitigen Flachbegrenzungsflächen 115 und 116 des Leiterbahnelementes 112 und des Leiterbahnendes 114 sind jeweils eben und parallel zueinander beabstandet angeordnet derart, daß die Restmaterialstärke der Trägerplatte 32a im Bereich der Nutböden der Nuten 43 dem Abstand der Innenflächen 115, 116 zueinander entspricht. Somit liegen die Flachbegrenzungsflächen 115, 116 in montiertem Zustand des Kontaktelements 30 jeweils an der Innenfläche 33 und an den Nutböden der Nuten 43 flächig an (vgl. Fig. 6). Den innenseitigen Flachbegrenzungsflächen 115, 116 des Leiterbahnelements 112 und des Leiterbahnendes 114 jeweils gegenüberliegend befinden sich außenseitige Flachbegrenzungsflächen, welche - wie weiter unten beschrieben -als Kontaktflächen 117, 118 für je ein Gegensteckkontaktelement 120 wirken (vgl. Fig. 2, 9).

Das Gegensteckkontaktelement 120 ist Bestandteil eines bekannten Gegensteckverbinders 121, welcher für die Kontaktierung von Leiterplatten bzw. Leiterkarten in deren randlichen Bereichen geeignet ist. Der Gegensteckverbinder 121 besitzt ein Steckergehäuse 122 mit einer Gehäuseoberseite 123. Im Steckergehäuse 122 sitzt in Kontaktelementkammern 124 jeweils ein Gegensteckkontaktelement 120. Diese sind einendig mit Kontaktfederzungen 125 versehen, welche jeweils mit den Kontaktflächen 117, 118 kontaktieren. Anderendig sind die Gegensteckkontaktelemente 120 in bekannter Art und Weise mit Schneidklemmkontakten versehen und kontaktieren und halten einen im Gegensteckergehäuse 122 lagernden abgehenden Leiterdraht 126. Der Seitenabstand der Gegensteckkontaktelemente 120 entspricht dem Seitenabstand der Leiterbahnelemente 112 und weist somit die gleichen normierten Rasterabstände - Rast 2,5 bzw. Rast 5 - auf. In gestecktem Zustand liegt die untere Begrenzungsfläche des Steckergehäuses 122 einerseits auf den oberen Begrenzungskanten 9 der Trennstege 7 und andererseits auf den oberen Begrenzungskanten 46 der Anschlagstege 45 auf. Weiterhin wird das Steckergehäuse 122 zumindest teilbereichsweise an seinen Außenflächen 127, 128 über die Führungswandungen 60 formschlüssig positioniert und gehalten (vgl. Fig. 7). In gestecktem Zustand kommt zudem die Rastfläche 55 der Rastnase 53 mit der Gehäuseoberseite 123 zur Anlage, so daß der Gegenstecker 121 an dem Steckverbinder 1 verrastet gehalten ist. Somit wird ein unbeabsichtigtes Lösen der erfindungsgemäßen Steckverbindung verhindert. Soll der Gegensteckverbinder 121 absichtlich abgezogen werden, so muß lediglich der federnde Rastarm 50 etwas in Pfeilrichtung 130 weggebogen werden, bis die Rastnase 53 neben der Oberfläche 123 des Steckergehäuses 122 liegt. Anschließend kann der Gegensteckverbinder 121 entgegen der Pfeilrichtung 97 von dem Steckverbinder 1 abgezogen werden.

Gemäß einer weiteren Ausführungsform (Fig. 8, 9, 10) des erfindungsgemäßen elektrischen Verbinders weist der Steckverbinder 1 zwei federnde Rastarme 131, 132 auf, welche anstelle der Führungswandungen 60 an den endseitigen Stirnkanten 36 der Trägerplatte 32a einstückig, rechtwinklig nach hinten abgehend angeformt sind. Die Rastarme 131, 132 besitzen die gleiche flachplattenförmige Raumform wie der Rastarm 50 des ersten Ausführungsbeispiels und tragen ebenso an ihrem oberen Ende je eine Rastnase 133, 134, welche in ihrer Raumform der Rastnase 53 entspricht. Die Innenflächen 51 der Rastarme 131, 132 sind parallel zueinander und rechtwinklig zur Rückseite 34 der Trägerplatte 32a angeordnet und weisen einen Abstand zueinander auf, der dem Abstand der Seitenflächen 128 des Steckergehäuses 122 entspricht. Somit wirken die Rastarme 133, 134 zugleich in seitlicher Richtung als Führungselemente für den Gegensteckverbinder 121 und ersetzen somit die Führungswandungen 60. Die Festlegung des Steckergehäuses 122 in einer Richtung senkrecht zur Trägerplatte 32a erfolgt beispielsweise über Stege 135, 136, welche zwischen den Gegenkontaktelementen 120 im Steckergehäuse 122 angeordnet sind und in gestecktem Zustand, jeweils zwischen zwei Leiterbahnelementen 112 auf der Innenseite 33 und jeweils zwischen zwei Leiterbahnenden 114 auf der Außenseite 34 der Trägerplatte 32a anliegen. In gestecktem Zustand liegen, wie im vorgenannten Beispiel, die Rastflächen 55 der Rastnasen 133, 134 auf der Oberseite 123 des Steckergehäuses 122 auf und sichern den Gegensteckverbinder 121 gegen unbeabsichtigtes Abziehen vom Leiterplattenrandelement 32. Durch gleichzeitiges Wegbiegen des Rastarms 131 in Pfeilrichtung 138 und des Rastarms 132 in Pfeilrichtung 139 kann die Verrastung gelöst und somit der Gegenstecker 121 abgezogen werden. Der übrige Aufbau des Steckverbinders 1 gemäß dem zweiten Ausführungsbeispiel entspricht identisch dem Aufbau des Steckverbinders 1 gemäß Fig. 1.

Im folgenden wird der Montageablauf zur Herstellung einer erfindungsgemäßen Steckverbindung im einzelnen am Beispiel eines Elektromotors erläutert.

Im Ausgangszustand ist der erfindungsgemäße Steckverbinder 1 ohne eingesetzte Kontaktelemente 30, beispielsweise an einem Kernblechpaket einer Magnetspule eines Elektromotors, befestigt. Im ersten Schritt wird je ein Leiterdrahtende der Wicklungen des Elektromotors von oben in Pfeilrichtung 97 in je eine Kontaktelementkammer 10 eingelegt derart, daß das Leiterdrahtende vorzugsweise jeweils zur Rückwandung 5 weist und der Leiterdraht 103 an den unteren Enden der Führungsschlitze 14 und der Schlitze 41 zu liegen kommt. Somit liegt der zu kontaktierende Leiterdraht 103 vor dem Einsetzen des Kontaktelements 30 auch auf der Stopferstirnfläche 73 des Leiterstopfers 72 und auf dem Rinnengrund 24 des Stützvorsprungs 17 auf.

In diesem Zustand wird von oben ebenfalls in Pfeilrichtung 97 ein Kontaktelement 30 mit dem Bodensteg 83 voran in die Kontaktelementkammer 10 gesteckt (Fig. 5, 6). Beim Einstecken des Kontaktelements 30 wird der Leiterdraht 103 in bekannter Art und Weise in Schneidklemmtechnik kontaktiert und gehalten, wobei die Schneidklemmkanten 101, 102 der Schlitze 99, 100 des Kontaktelements 30 jeweils die Isolation der Leiterdrähte 103 durchschneiden und den Leiterdraht 103 somit kontaktieren und halten. Ist das Kontaktelement 30 vollständig in eine Kontaktelementkammer 10 eingesteckt, so liegt dessen Bodensteg 83 den Leiterstopfer 72 umgebend auf der Bodenwandung 6 der Kontaktelementkammer 10 auf. Das Leiterbahnelement 112 liegt flächig auf der Innenfläche 33 der Trägerplatte 32a auf, wobei das Bogenstück 113 die Trägerplatte 32a an dessen freier Steckkante 35 umgreift und somit das Leiterbahnende 114 außenseitig in den Nuten 43 lagert. Das Einbringen der Kontaktelemente 30 kann manuell, halb- oder vollautomatisch durchgeführt werden. Bei sehr großen Stückzahlen, wie sie z.B. bei der Herstellung von Elektromotoren vorliegen, ist es jedoch zweckmäßig das Einstecken der Kontaktelemente 30 in die Kontaktelementkammern 10 halb- bzw. vollautomatisch durchzuführen. Für die halb- bzw. vollautomatische Montage der Kontaktelemente 30 ist es zweckmäßig die in Folgeverbundtechnik hergestellten Kontaktelemente 30, welche nach den Stanz- und Formvorgängen kettenartig untereinander über Blechstege verbunden sind, in dieser Anordnung zu belassen bzw. die aus Kontaktelementen 30 gebildete Kette zu Kontaktelementrollen aufzuwickeln. Somit können die Kontaktelemente 30 kontinuierlich einer automatischen Zuführ- und Montageeinrichtung zugeführt werden. Sitzt ein Kontaktelement 30 in einer entsprechenden Aufnahmevorrichtung der Montagemaschine, so wird das Kontaktelement 30 von der Kette abgetrennt und in die dafür vorgesehene Kontaktelementkammer 10 eingesteckt. Während des Einsteckvorganges gelangt der Leiterdraht 103, welcher im Steckverbinder 1 ruht, in die Schneidklemmschlitze 99, 100 des Kontaktelements 30 und wird in der bekannten Schneidklemmtechnik kontaktiert und gehalten.

Nach der Montage bilden die Leiterbahnelemente 112, 114 zusammen mit der Trägerplatte 32a ein Leiterplattenrandelement 32 nach, wie es an den Randbereichen von Leiterplatten bzw. Leiterkarten auftritt, wobei die Leiterbahnelemente 112, 114 zweier benachbarter Kontaktelemente 30 einen festen, normierten Rasterabstand zueinander aufweisen. Somit kann - wie oben beschrieben - ein zur Kontaktierung von Leiterplattenrändern vorgesehener, bekannter Gegensteckverbinder 121 als Gegensteckverbinder 121 für den erfindungsgemäßen Steckverbinder 1 verwendet werden.

Ein erfindungsgemäßer Steckverbinder 1 vereinigt somit die Vorteile der Schneidklemmtechnik für nicht lösbare Kontaktierungen zwischen Kontaktelementen und Leiterdrähten mit den Vorteilen einer lösbaren Mehrfach-Steckverbindung unter Ausnutzung von bereits bekannten, in großen Stückzahlen verfügbaren, Gegensteckverbindern 121. Die spezielle Ausgestaltung der Kontaktierungselemente für die Steckverbindung erlaubt es zudem in vorteilhafter Weise eine Steckverbindung auszubilden, die den Kontaktierungsbedingungen einer Leiterplattenkante gleicht und somit mit bewährten Gegenkontaktierungselementen, wie z.B. Federkontaktelementen zuverlässig kontaktiert werden kann. Darüberhinaus erfordert eine Anordnung als Mehrfach-Steckverbinder, beispielsweise in einer Reihe angeordnet, zur Herstellung einer Kontaktierung aller Kontaktstellen lediglich einen Steckvorgang, bei dem zeitgleich alle notwendigen elektrischen Kontakte zwischen Steckverbinder 1 und den in dem Gegensteckverbinder 121 lagernden und dort kontaktierten abgehenden Leiterdrähten 103 enden, hergestellt werden. Dies führt insbesondere zu einer erheblichen Vereinfachung im Montageprozeß sowie zu einer erhöhten Wartungsfreundlichkeit der entsprechend ausgerüsteten Geräte, da die vom Elektromotor nach außen führenden Drähte nicht einzeln aus den entsprechenden Kontaktelementen 30 gelöst werden müssen, sondern vielmehr durch das einmalige Lösen der Rasteinrichtungen und das Abziehen des Gegensteckverbinders 121 ein schnelles Lösen und Wiederherstellen der Kontakte erfolgen kann. Darüberhinaus bietet eine derartige Ausgestaltung einer elektrischen Verbindung die Möglichkeit, die Paarung aus Steckverbinder 1 und Gegensteckverbinder 121 mit Codierungseinrichtungen zu versehen, so daß ein verwechslungssicheres Kontaktieren sichergestellt ist. Damit wird während des Herstellungsprozesses bzw. während Reparaturarbeiten an den betreffenden Geräten eine Zerstörung, die ihre Ursache in einer falschen Zuordnung der abgehenden Leiterdrähte zu den entsprechenden Leiterdrähten 103 haben kann, zuverlässig vermieden. Darüberhinaus gewährleistet ein derartiger erfindungsgemäßer Steckverbinder 1 eine hohe Kontaktsicherheit im Betrieb, da er auf bewährte Gegensteckkontaktelemente 120, die sich im Einsatz als Steckverbinder für Leiterkarten bewährt haben, zurückgreift. Die Anordnung der Leiterbahnelemente in regelmäßigen, normierten Abständen, insbesondere im Leiterkartensektor üblichen standarisierten Rasterabständen von 2, 5 bzw. 5 mm ist ein derartiger Steckverbinder 1 mit den entsprechend vorhandenen Gegensteckverbindern 121 universell einsetzbar. Somit wird eine geringere Teilevielfalt erreicht und dadurch auch ein erheblicher Kostenvorteil erreicht.

Die Erfindung sieht auch vor, das Leiterplattenrandelement 32 als separates Einsteckteil auszubilden, das in die Trägerplatte 32a integrierte Leiterbahnelemente 112, 114 enthält und in das Gehäuse 1a des Steckverbinders 1 einsteckbar ist, wobei die Leiterbahnelemente 112, 114 beim Einstecken des Leiterplattenrandelements 32 über geeignete Kontaktierungselemente, z.B. Kontaktfederzungen, elektrisch leitend mit den Kontaktelementen 30 verbunden werden.

Bei einer weiteren vorteilhaften Ausführungsform einer elektrischen Steckverbindereinheit (Fig. 11 bis 14) zur Verwendung mit einem aufsteckbaren Adapter für unterschiedliche Gegensteckverbinder, insbesondere mit unterschiedlicher Rast (Rast 2,5/Rast 5) ist die Bodenplatte 6 sowohl über die längsseitige Rückwandung 5 als auch ein Stück über die längsseitige Vorderwandung 2 verlängert ausgebildet.

Der Betrag der rückwärtigen und vorderseitigen Verlängerung entspricht dabei in etwa dem Abstand zwischen Vorderwandung 2 und Rückwandung 5. Die Bodenplatte 6 bildet hierdurch eine vordere längsseitige Kante 6a und eine hintere längsseitige Kante 6b aus. Die Schmalseitenwandungen 3, 4 sind zu den Kanten 6a, 6b mit diesen abschließend vorgezogen, wobei die Schmalseitenwandungen 3, 4 in den verlängerten Bereichen eine Höhe aufweisen, die etwas geringer ist als die Höhe des quaderförmigen Verbindergehäuses.

Benachbart zu den Schlitzen 41, diese jeweils beiseitig in einem zum unteren Ende 42 benachbarten Bereich begrenzend, sind Bogenstege 150 angeordnet, welche sich von der Kante 6b mit einem kurzen vertikalen Abschnitt 150a und einem anschließenden Bogenabschnitt 150b mit einem auf den Bogenabschnitt 150b folgenden geraden Abschnitt 150c, schräg zur Grundplatte 6 zur Rückwandung 5 erstrecken.

Im Anbindungsbereich an die Rückwandung 5 weisen die Stege 150 eine Höhe auf, die in etwa 1/3 bis 1/2 der Höhe der Rückwandung 5 bzw. in etwa der Höhe der Seitenwandung 3, 4 entspricht. Zwischen den Stegen 150 erstreckt sich ein Boden 151 von der Kante 6b zunächst bogenartig und dann schräg zur Platte 6 ansteigend zur Rückwandung 5, wobei der Boden an die Rückwanung 5 kurz unterhalb des unteren Endes 42 eines Schlitzes 41 oder mit diesem abschließend angrenzt.

In den Stegen 150 sind benachbart und ein kleines Stück beabstandet zur Rückwandung 5, parallel zur Rückwandung 5, und fluchtend zueinander verlaufend Schlitze 152 von der Oberkante 150c her in die Stege 150 eingebracht angeordnet. Die Schlitze 152 erstrecken sich ein kleines Stück in die Stege 150 hinein, wobei die Schlitzmündungen 153 mit Schrägen 154 leicht verbreitert trichterartig ausgebildet sind.

Die Schmalseitenwandungen 3, 4 bilden zwischen einem, zwischen der Rückwandung 5 und der Vorderwandung 2 befindlichen Wandungsabschnitt und einem zwischen der Vorderwandung 2 und der Vorderkante 6a befindlichen Wandungsabschnitt eine Stufe aus. Mittig zwischen den Schmalseitenwandungen 3, 4 ist zwischen zwei Schlitzen 14 ein Stützsteg 155 angeordnet, welcher parallel zu den Schmalseitenwandungen 3, 4 verläuft und von der Vorderwandung 2 bis zur Kante 6a reicht. Der Stützsteg 155 weist in etwa mittig zwischen Vorderwandung und Kante 6a eine eine zylindrisch verdickte Säule 156 auf, welche sich über eine Oberkante 157 des Stegs ein Stück hinaus erstreckt. Die Oberkante 157 schließt oberseitig mit den Oberkanten der Schmalseitenwandungen 3, 4 ab.

Im Bereich der Rückwandung 5 und der Schmalseitenwandungen 3, 4 sind beidseitig je eine Führungsschiene 158 ausgebildet angeordnet. Die Führungsschiene 158 erstreckt sich von einer Oberseite der Bodenplatte 6 über die gesamte Höhe der Rückwandung 5 und erstreckt sich in der Breite von der Rückwandung 5 zur Kante 6b, wobei die Führungsschienen 158 in etwa eine Breite aufweisen, die 1/3 der Breite der Bodenplatte 6 zwischen den Kante 6a, 6b entspricht. Die Führungsschienen 158 weisen eine Dicke auf, die etwas größer ist als die Dicke der Schmalseitenwandungen 3, 4 und stehen nach außen über die Schmalseitenwandungen 3, 4 ein Stück über. Die Führungsschienen 158 bilden beidseitig, zu den Kanten 6a, 6b hin schmale Seitenwandungen 158a, 158b aus.

Außenseitig weist die Führungsschiene in etwa quermittig eine durch die Bodenplatte durchgehende und sich über die gesamte Höhe der Führungsschiene 158 erstreckende Führungsnut 159 auf, die beidseitig von schmalen Wandungen 159a begrenzt wird. In etwa quermittig in der Führungsnut 159 ist eine Rastnase 160 angeordnet, welche eine von oben zur Bodenplatte 6 hin nach außen verlaufende Auflaufschräge 161 und einen Rastvorsprung 162 aufweist. Die zur Kante 6b weisende Schmalseitenwandung 158b der Führungsschiene 158 ist von außen nach innen auf die Rückwandung 5 zu schräg verlaufend angeordnet, so daß die Schmalseitenwandungen 158b mit der benachbarten Nutwandung 159a einen im Querschnitt prismatischen Wandungsteil ausbildet.

Ein erfindungsgemäßer Anschlußadapter 170 (Fig. 15 bis 18) zur Kombination mit einem Steckverbinder 1 ist im wesentlichen hohlkastenförmig bzw. schachtartig mit einer Vorderwandung 171, einer Rückwandung 172 und zwei Schmalseitenwandungen 173, 174 ausgebildet und bildet eine obere Kastenöffnung 170a und eine unter Kastenöffnung 170b aus. Quermittig weist die Vorderwandung 171 nahezu über die gesamte Breite der Wandung 171 eine rechteckige Freisparung 171c auf, welche über etwa 1/3 der Höhe des Anschlußadapterkastens zur Unterkante 171b reicht.

Benachbart zur Vorderwandung 171 verbreitern sich die Schmalseitenwandungen 173, 174 mit je einer Stufe 175 zur Rückwandung 172 hin. Die Rückwandung 172 weist in den Randbereichen, benachbart zu den Schmalseitenwandungen 173, 174 Ausformungen bzw. Ausbuchtungen 176 aus. In die derart verbreiterten bzw. verdickten Eckbereiche 177 des Anschlußadapters 170 sind von innen her Führungsnuten 178 (Fig. 17, 18) eingebracht angeordnet, die bezüglich ihres Querschnitts mit der äußeren Form der Führungsschienen 158 der Steckverbinder 1 korrespondieren.

Im Bereich einer unteren Kante 171b der Vorderwandung 171 erstreckt eine flach rechteckige Anschlagleiste 180 senkrecht zur Wandungsfläche der Vorderwandung 171 nach außen. In etwa querund längsmittig ist in die Anschlagleiste 180 ein Loch 180a eingebracht.

Innenseitig weist die Vorderwandung 171 eine, von der unteren Öffnung 170a zu einer oberen Öffnung 170b des Anschlußadapters verlaufende Längsverrippung 181 mit Rippen 179 auf, welche von einer Oberkante 171a der Vorderwandung 171 bis kurz über die Höhe der Anschlagleiste 180 reicht.

Ein kurzes Stück oberhalb einer Unterkante 172b der Rückwandung 172 erstreckt sich eine flach rechteckförmige Anschlagleiste 182 über etwa 1/3 der Breite des Anschlußadapterkastens zwischen Vorderwandung 171 und Rückwandung 172 senkrecht zur Rückwandung 172 nach innen. Die Anschlagleiste 182 weist eine Breite auf, die in etwa der inneren Breite des Anschlußadapterkastens entspricht und weist eine Oberseite 183, eine Unterseite 184 sowie eine Längsstirnkante 185 auf.

Von der Oberseite 183 erstrecken sich beabstandet zueinander Stützstege 186 entlang der Rückwandung 172 bis kurz unter die Oberkante 171a der Vorderwandung 171 nach oben.

Unterseitig ist benachbart und gering beabstandet von der Stirnkante 185 eine Steckleiste 187 angebunden, welche sich parallel zur Rückwandung 172 über die Unterkante 172b der Rückwandung 172 hinaus erstreckt. Zwischen der Rückwandung 172, der Anschlagleiste 182 und der Steckleiste 187 sind fluchtend zu den Stegen 186 kurze Stützstege 190 angeordnet.

Oberhalb der Oberkante der Seitenwandung 173, 174 befindet sich innenseitig an der Rückwandung 172 eine Rastnase 191 mit einer zur Oberkante weisenden Auflaufschräge. Aus den Seitenwandungen 173, 174 ist je ein in etwa umgekehrt T-förmiger, mit L-förmigen Schnitten 196 freigeschnittener Rastarm 195 angeordnet.

Die Schnitte 196 verlaufen hierbei von einer Unterkante der Seitenwandungen 173, 174 zunächst aufeinander zu und knicken dann senkrecht nach oben ab und reichen in etwa 2/3 der Höhe der Seitenwandungen 173, 174, so daß die Rastarme im Bereich eines oberen Drittels der Seitenwandungen 173, 174 an diesen federnd angebunden sind. Die Rastarme 195 erstrecken sich nach unten über untere Kanten 173b, 174b der Seitenwandungen 173, 174 hinaus.

Unterhalb der Unterkanten 173b, 174b der Seitenwandungen 173, 174 ist in etwa quermittig in die Rastarme 195 je eine länglich rechteckförmige Rastausnehmung 198 eingebracht. In Verlängerung des Rastarmes 195 nach unten weisen die Rastarme 195 eine Steuernase 197 auf, welche innenseitig eine Auflaufschäge 199 bildet.

Bei einer weiteren Ausführungsform eines Anschlußadapters 170 (Fig. 23 bis 26) weist der Adapter 170 eine im wesentlichen gleiche Querschnittsgrundfläche wie die elektrische Verbindereinheit 1 auf. Das heißt, daß die Seitenwandungen 173, 174 in etwa eine gleiche Breite aufweisen wie die Seitenwandungen 3, 4. Im Bereich der Stege 150 und des Stegs 155 wird die elektrische Verbindereinheit 1 vom Anschlußadapter 170 mit bodenwandungsabschnitten 170c von oben abgedeckt.

Soll eine erfindungsgemäße elektrische Steckverbindereinheit gemäß Fig. 11 mit einem Anschlußadapter 170 für Rast 5 zu einem Steckverbinder 200 kombiniert werden, wird der Anschlußadapter 170 zunächst mit der Innenseite der Rastarme 195 in die Führungsnut 159 der Führungsschiene 158 eingeschoben. Bei weiterem Einschieben entlang der Nut 159 gelangt die untere Steuernase 197 der Rastarme 195 mit ihrer Schräge 199 über die Auflaufschräge 161 der Rastnasen 160 in der Nut 158, wodurch die Rastarme 195 nach außen abgespreitzt werden. Befindet sich die Rastnase 160 im Bereich der Rastausnehmung 196 schnappen die Rastarme wieder in die Nut 158 vollständig hinein. Die Führungsschienen 158 befinden sich jetzt vollständig in den Führungsnuten 178 des Anschlußadapters 170 (Fig. 19 bis 22).

In vollständig eingeschobenen Zustand befindet sich die Steckleiste 187 des Anschlußadapters 170 in den Schlitzen 153 der elektrischen Verbindereinheit, wodurch zwischen den Stegen 150 liegende Drähte nach oben gesichert und auf den Boden 151 festgelegt werden.

Die flachrechteckige Anschlagleiste 180 liegt auf den Seitenwandungen 3, 4 sowie auf der Kante 157 des Stützsteges 155 auf, wobei die zylindrische Säule 156, welche über die Oberkante 157 des Steges 155 hinaussteht, sich in dem Loch 180a der Anschlagleiste 180b findet.

Auf diese Weise kann auf die erfindungsgemäße elektrische Verbindereinheit bzw. eine immer gleiche Grundform einer erfindungsgemäßen elektrischen Verbindereinheit abhängig von Kundenwünschen unterschiedliche Anschlußadapter für unterschiedliche Anschlußstecker, insbesondere Anschlußstecker mit anderen Rastmaßen, wie z.B. Rast 2,5 oder Rast 5 (Fig. 23 bis 26) angeordnet werden. Dadurch, daß lediglich unterschiedliche Anschlußadapter auf einen Grundtyp eines Steckverbinders aufgesteckt werden müssen, können in erheblicher Weise Teile, Fertigungsschritte und damit auch Kosten gespart werden. Bei einem vielpoligen Steckverbinder mit Rast 5 kann auch ein Anschlußadapter mit Rast 2,5 gesteckt werden, hierbei wird dann jedoch nur jeder zweite Kontakt kontaktiert.

Durch das Vorsehen von Stegen 150 und Stegbögen 151 vor den Schlitzen 41 der elektrischen Verbindereinheit 1 werden die abgehenden Spulendrähte eines Spulenblocks sicher und geschützt an die elektrische Verbindereinheit geführt und dort sicher und isoliert, insbesondere auch bei Vibrationen gelagert.

## Patentansprüche

1. Elektrische Verbindereinheit, insbesondere zur Verbindung von Spulendrahtenden eines Elektromotores mit abgehenden Leiterdrahtenden, z.B. zur Verdrahtung eines Elektromotors, bestehend aus einem Kunststoffgehäuse mit mindestens einer, nach oben offenen Kontaktelementkammer (10), in der ein aus einem Blechstanzteil geformtes Kontaktelement (30) sitzt, welches in seinem kammerbodenseitigen Endbereich eine Schneidklemmkontaktierungseinrichtung für ein Spulendrah-. tende einer Magnetspule, z.B. für einen Lackdraht (103) oder einen Kupferdraht eines Elektromotors oder Kondensators oder dergleichen und anderendig eine Kontaktierungseinrichtung für einen abgehenden Leiterdrahts (126) aufweist,
**dadurch gekennzeichnet, daß**
die elektrische Verbindereinheit als Steckverbinder (1) für einen Gegensteckverbinder (121) ausgeführt ist, wobei vorzugsweise in sich gegenüberliegenden Wandungen (2, 5, 32a) der Kontaktelementkammer (10) je ein von der Oberkante (8, 35) der Wandungen (2, 5, 32a) in Richtung Kammerboden (6) verlaufender schmaler Schlitz (14, 41) zur Einführung des Spulendrahtendes vorgesehen ist und zwischen den gegenüberliegenden Wandungen (2, 5, 32a) ein von der Bodenwandung (6) aus nach oben weisender Leiterstopfer (72) angeordnet ist und wobei die Kontaktierungseinrichtung für den abgehenden Leiterdraht (126) als Steckelement für den Gegensteckverbinder (121) nach Art eines Leiterplattenrandelements (32) mit einer freien Steckkante (35) ausgebildet ist, welches eine stegförmige, vorzugsweise gehäuseintegrierte Trägerplatte (32a) aus Kunststoff mit mindestens einem Leiterbahnelement (112) aufweist und derart ausgebildet ist, daß ein insbesondere normierter Gegensteckverbinder (121) aufsteckbar ist, wobei das Leiterbahnelement (112) mit dem Kontaktelement (30) elektrisch leitend in Verbindung steht, und das Leiterbahnelement (112) ein oberes Ende aufweist, an das sich ein Bogenstück (113) anschließt, welches die Trägerplatte (32a) randlich, insbesondere formschlüssig umgreift, und sich an das Bogenstück (113) ein Leiterbahnende (114) anschließt, welches rückseitig an der Trägerplatte (32a) anliegt.

2. Elektrische Verbindereinheit nach Anspruch 1,
**dadurch gekennzeichnet, daß**
mehrere Kontaktelementkammern (10) insbesondere in einer Reihe nebeneinander zu einem mehrpoligen Steckverbinder zusammengefaßt sind.

3. Elektrische Verbindereinheit nach Anspruch 2,
**dadurch gekennzeichnet, daß**
der Abstand zwischen zwei Leiterbahnelementen (112) ein normiertes Rastermaß, z.B. 2,5 oder 5 mm aufweist.

4. Elektrische Verbindereinheit nach einem oder mehreren der Ansprüche 1 bis 3,
**dadurch gekennzeichnet, daß**
das Leiterbahnelement (112) einendig, einteilig an das Kontaktelement (30) angebunden ist.

5. Elektrische Verbindereinheit nach Anspruch 4,
**dadurch gekennzeichnet, daß**
das Leiterbahnelement (112) anderendig als ebenes Leiterbahnelement ausgebildet ist, welches bis zur freien Steckkante (35) reicht.

6. Elektrische Verbindereinheit nach Anspruch 4,
**dadurch gekennzeichnet, daß**
das Leiterbahnelement (112) anderendig als ebenes Leiterbahnelement ausgebildet ist, welches bis kurz vor die freie Steckkante (35) reicht.

7. Elektrische Verbindereinheit nach einem oder mehreren der Ansprüche 1 bis 6,
**dadurch gekennzeichnet, daß**
der Steckverbinder (1) Rasteinrichtungen (50, 53) zum verrastenden Halten des Gegensteckverbinders (121) aufweist.

8. Elektrische Verbindereinheit nach Anspruch 7,
**dadurch gekennzeichnet, daß**
die Rasteinrichtung (50, 53) zumindest ein federnder Rastarm (50) mit zumindest einer Rastnase (53) ist.

9. Elektrische verbindereinheit nach einem oder mehreren der Ansprüche 1 bis 8,
**dadurch gekennzeichnet, daß**
der Steckverbinder (1) Einrichtungen (60, 51) zur Führung und Positionierung eines Gegensteckverbinders (121) aufweist.

10. Elektrische Verbindereinheit nach Anspruch 9,
**dadurch gekennzeichnet, daß**
die Einrichtung (60) zur Führung und Positionierung eines Gegensteckverbinders (121) schachtförmige Führungswandungen (60) sind.

11. Elektrische Verbindereinheit nach Anspruch 9,
**dadurch gekennzeichnet, daß**
die Einrichtungen (51) zum Führen und Positionieren des Gegensteckverbinders (121) Innenflächen (51) von Rastarmen (50) sind.

12. Elektrisches Verbinderelement nach einem oder mehreren der Ansprüche 1 bis 11,
**dadurch gekennzeichnet, daß**
der Steckverbinder (1) eine längsseitige Vorderwandung (2), eine erste Schmalseitenwandung (3), eine zweite Schmalseitenwandung (4), eine längsseitige Rückwandung (5) sowie eine Bodenwandung (6) aufweist, welche jeweils ebenflächig ausgebildet sind und das nach oben offene, quaderförmige Verbindergehäuse (1a) ausbilden.

13. Elektrische Verbindereinheit nach Anspruch 12,
**dadurch gekennzeichnet, daß**
die Seitenwandungen (3, 4) und die Vorderwandung (2) etwa gleich hoch ausgebildet sind.

14. Elektrische Verbindereinheit nach Anspruch 12 und/oder 13,
**dadurch gekennzeichnet, daß**
zwischen den Innenseiten der Vorderwandung (2) und der Rückwandung (5) sich jeweils rechtwinklig zur Vorderwandung (2) und zur Rückenwandung (5) Trennstege (7) erstrecken, deren vertikale Erstreckung bis zur oberen Begrenzungskante (8) der Vorderwandung (2) reicht, mit der die Trennstege bündig abschließen, so daß eine obere Steck-Begrenzungskante (9) ausgebildet wird.

15. Elektrische Verbindereinheit nach Anspruch 14,
**dadurch gekennzeichnet, daß**
die Trennstege (7) derart gleichmäßig beabstandet zueinander angeordnet sind, daß das Gehäuse (1a) in mehrere, gleichgroße, im Querschnitt etwa quadratische, nach oben offene Kontaktelementkammern (10) eingeteilt wird.

16. Elektrische Verbindereinheit nach einem oder mehreren der Ansprüche 12 bis 15,
**dadurch gekennzeichnet, daß**
die Vorderwandung (2) jeweils insbesondere mittig bezüglich der Kontaktelementkammern (10) Führungsschlitze (14) mit schrägen Abschnitten (11) aufweist, welche sich von der oberen Begrenzungskante (8) aus, sich verjüngend nach unten über etwa 1/3 der Höhe der Vorderwandung (2) erstrecken, so daß jeweils schräge Leitkanten (12, 13) ausgebildet werden.

17. Elektrische Verbindereinheit nach Anspruch 16,
**dadurch gekennzeichnet, daß**
die Führungsschlitze (14) am unteren Ende der schrägen Abschnitte (11) vertikal nach unten verlaufen und zueinander parallele Führungskanten (15, 16) ausbilden.

18. Elektrische Verbindereinheit nach Anspruch 16 und/oder 17,
**dadurch gekennzeichnet, daß**
sich die Führungsschlitze (14) ausgehend von den unteren Enden der schrägen Abschnitte (11) etwa über 1/3 der Höhe der Vorderwand (2) erstrecken.

19. Elektrische Verbindereinheit nach einem oder mehreren der Ansprüche 12 bis 18,
**dadurch gekennzeichnet, daß**
am unteren Ende der Führungsschlitze (14) an der Außenseite der Vorderwandung (2) jeweils Stützvorsprünge (17) angeordnet sind.

20. Elektrisches Verbinderelement nach Anspruch 19,
**dadurch gekennzeichnet, daß**
die Stützvorsprünge (17) eine im wesentlichen würfelförmige Raumform mit einer Oberseite (18), einer Unterseite (19), einer zur Vorderwandung (2) parallelen Außenfläche (20) und zwei Seitenflächen (21, 22) aufweisen.

21. Elektrische Verbindereinheit nach Anspruch 20,
**dadurch gekennzeichnet, daß**
in die Oberseite (18) der Stützvorsprünge (17) jeweils eine rinnenförmige Ausnehmung (23) eingebracht ist, die etwas breiter ist, als die Breite der Führungsschlitze (14) und deren Rinnengrund (24) ausgerundet ausgebildet ist.

22. Elektrische Verbindereinheit nach Anspruch 21,
**dadurch gekennzeichnet, daß**
der Rinnengrund (24) bündig mit dem unteren Ende der Führungsschlitze (14) abschließt.

23. Elektrische Verbindereinheit nach Anspruch 21 und/oder 22,
**dadurch gekennzeichnet, daß**
der Durchmesser der Ausrundung im Rinnengrund (24) etwas größer als die Breite der Führungsschlitze (14) und derart bemessen ist, daß Leiterdrähte (103), insbesondere Leiterdrahtenden von Magnetspulen in die rinnenförmige Ausnehmung (23) einlegbar sind.

24. Elektrisches Verbinderelement nach einem oder mehreren der Ansprüche 12 bis 23,
**dadurch gekennzeichnet, daß**
die von den äußeren schrägen Abschnitten (11) an die Schmalseiten (3, 4) angrenzenden Teilbereiche der Vorderwandung (2) die gleiche vertikale Erstreckung aufweisen, wie die Seitenwandungen (3, 4), so daß diese äußeren Teilbereiche der Vorderwandung (2) zusammen mit den Schmalseitenwandungen (3, 4) je eine L-förmige Begrenzungskante (25, 26) ausbilden.

25. Elektrische Verbindereinheit nach Anspruch 24,
**dadurch gekennzeichnet, daß**
die vorderwandung (2), die Trennstege (7) und die Schmalseitenwandungen (3, 4) jeweils auf der Höhe der L-förmigen Begrenzungskanten (25, 26) Anschrägungen (27) des Innenraums einer jeden Kontaktelementkammer (10) aufweisen.

26. Elektrische Verbindereinheit nach Anspruch 25,
**dadurch gekennzeichnet, daß**
die Anschrägungen (27) einen Einführtrichter zum erleichterten Einstecken von Kontaktelementen (30) in Pfeilrichtung (97) in die Kontaktelementkammern (10) aufweisen.

27. Elektrische Verbindereinheit nach einem oder mehreren der Ansprüche 1 bis 26,
**dadurch gekennzeichnet, daß**
über das Niveau der oberen Begrenzungskante (9) hinaus, insbesondere in Verlängerung der Rückwandung (5) zu dieser fluchtend, die Trägerplatte (32a) des Leiterplattenrandelements (32) angeformt ist, z.B. derart, daß die Innenseite (31) der Rückwandung (5) mit der Innenseite der Trägerplatte (32a) eine gemeinsame ebene Innenfläche (33) ausbildet und die Trägerplatte (32a) zusammen mit der Rückwandung (5) eine gemeinsame Außenfläche (34) ausbildet, welche von den Kontaktelementkammern (10) abgewandt ist und endseitig eine freie Steckkante (35) die Trägerplatte (32a) begrenzt.

28. Elektrische Verbindereinheit nach Anspruch 27,
**dadurch gekennzeichnet, daß**
die Trägerplatte (32a) mit ihren endseitigen Stirnkanten (36) jeweils bündig mit den jeweiligen Außenseiten der Schmalseitenwandungen (3, 4) abschließt.

29. Elektrische Verbindereinheit nach einem oder mehreren der Ansprüche 1 bis 28,
**dadurch gekennzeichnet, daß**
zweckmäßigerweise korrespondierend zu einem Führungsschlitz (14) in der Vorderwand (2) in die Rückwandung (5) und die Trägerplatte (32a) ein vertikal von der freien Steckkante (35) aus nach unten verlaufender Schlitz (41) eingebracht ist, dessen unteres Ende (42) vorzugsweise ausgerundet ausgebildet ist und vorzugsweise auf der gleichen Höhe wie der Rinnengrund (24) und das untere Ende der Führungsschlitze (14) liegt, wobei der Schlitz (41) zumindest teilbereichsweise, insbesondere im Bereich der Trägerplatte (32a) vom Leiterbahnelement (112) abgedeckt ist.

30. Elektrische Verbindereinheit nach Anspruch 29,
**dadurch gekennzeichnet, daß**
zumindest im Bereich des oberen Endes des Schlitzes (41) außenwandungs- und/oder innenwandungsseitig jeweils eine den Schlitz (41) überspannende Leiterbahnnut (43) ausgebildet ist, wobei der Schlitz (41) vorzugsweise jeweils einführtrichterförmig nach oben erweitert ausgebildet sind.

31. Elektrische Verbindereinheit nach Anspruch 30,
**dadurch gekennzeichnet, daß**
die Nut (43) im Querschnitt U-förmig ist, wobei deren Tiefe zweckmäßigerweise der Blechstärke des Kontaktelements (30) und deren Quererstreckung der Breite eines Leiterbahnelements (112) entspricht.

32. Elektrische Verbindereinheit nach einem oder mehreren der Ansprüche 14 bis 31,
**dadurch gekennzeichnet, daß**
in gedachter Verlängerung der äußeren Trennstege (7) an die Außenfläche (34) jeweils ein vertikal verlaufender, dünnwandiger Steckbegrenzungs- bzw. Anschlagsteg (45) angeformt ist, welcher jeweils eine obere Begrenzungskante (46) ausbildet, welche in der selben Ebene wie die oberen Begrenzungskanten (9) der Trennstege (7) und die oberen Stirnflächen (8) der Vorderwand (2) liegen.

33. Elektrische Verbindereinheit nach einem oder mehreren der Ansprüche 12 bis 32,
**dadurch gekennzeichnet, daß**
benachbart zu den einander zugewandten Begrenzungskanten der mittleren beiden Schlitze (41) unterhalb der jeweiligen Nuten (43) parallel zu den Anschlagstegen (46) verlaufende, rechtwinklig von der Außenfläche (34) abgehende, dünnwandige Haltestege (48, 49) angeformt sind.

34. Elektrische Verbindereinheit nach Anspruch 33,
**dadurch gekennzeichnet, daß**
an den jeweils von der Rückwandung (5) abgewandten Enden der Haltestege (48, 49) ein die Haltestege (48, 49) verbindender, federnd biegbarer Rastarm (50) angeformt ist.

35. Elektrische Verbindereinheit nach Anspruch 34,
**dadurch gekennzeichnet, daß**
der Rastarm (50) eine in etwa rechteckplattenförmige Raumform mit einer der Rückwandung (5) zugewandten Innenfläche und einer von der Rückwandung (5) abgewandten Außenfläche besitzt.

36. Elektrische Verbindereinheit nach Anspruch 34 und/oder 35,
**dadurch gekennzeichnet, daß**
der Rastarm (50) sich parallel zur Rückwandung (5) von den Haltestegen (48, 49) aus nach oben erstreckt, wobei die Innenfläche (51) parallel zur Außenfläche (34) beabstandet angeordnet ist.

37. Elektrische Verbindereinheit nach einem oder mehreren der Ansprüche 34 bis 36,
**dadurch gekennzeichnet, daß**
der Rastarm (50) in der Höhe ein Stück über die freie Steckkante (35) der Trägerplatte (32a) hinausragt und an seinem oberen Ende auf seiner Innenfläche (51) eine Rastnase (53) mit einer Schrägfläche (54) und einer Rastfläche (55) aufweist.

38. Elektrische Verbindereinheit nach einem oder mehreren der Ansprüche 1 bis 37,
**dadurch gekennzeichnet, daß**
die Führungswandungen (60) jeweils eine im Querschnitt U-förmige Raumform mit einer Seitenwange (61), einem vorderen Führungssteg (62) und einem hinteren Führungssteg (63) aufweisen und an die Stirnkanten (36) der Trägerplatte (32a) einstückig angeformt sind.

39. Elektrische Verbindereinheit nach Anspruch 38,
**dadurch gekennzeichnet, daß**
die Führungsstege (62, 63) jeweils rechtwinklig zur Seitenwange (61) angeordnet sind und in die Richtung der Trägerplatte (32a) weisen, so daß ein nach oben offener Einführschacht für ein im Querschnitt rechteckiges Bauteil ausgebildet wird.

40. Elektrische Verbindereinheit nach Anspruch 38 und/oder 39
**dadurch gekennzeichnet, daß**
die Seitenwange (61), der vordere Führungssteg (62) und der hintere Führungssteg (63) jeweils eine der Trägerplatte (32a) zugewandte Innenseite (61a, 62a, 63a) besitzen, wobei die Innenseiten (61a, 62a, 63a) jeweils zu einer oberen U-förmigen Begrenzungskante (64) der Führungswandung (60) hin angefast ausgebildet ist, so daß Einführschrägen (61c, 62c, 63c) ausgebildet werden.

41. Elektrische Verbindereinheit nach einem oder mehreren der Ansprüche 38 bis 40,
**dadurch gekennzeichnet, daß**
die Führungswandungen (60) an den endseitigen Stirnkanten (36) der Trägerplatte (32a) derart angeordnet sind, daß die Trägerplatte (32a) den nach oben offenen Einführschacht in Längsrichtung in etwa mittig teilt.

42. Elektrische Verbindereinheit nach einem oder mehreren der Ansprüche 12 bis 41,
**dadurch gekennzeichnet, daß**
die Bodenwandung (6) eine ebene Außenfläche (70) und eine Innenfläche (71) besitzt, welche die Kontaktelementkammern (10) jeweils bodenseitig abschließt.

43. Elektrische Verbindereinheit nach Anspruch 42,
**dadurch gekennzeichnet, daß**
sich der Leiterstopfer (72) von der Innenseite (71) der Bodenwandung (6) domartig in jede Kontaktelementkammer (10) erstreckt, wobei dessen vertikale Erstreckung nach oben hin durch eine Stopferstirnfläche (73) begrenzt ist, wobei die Stopferstirnfläche (73) mit dem Rinnengrund (24) der Stützvorsprünge (17) und den jeweils unteren Enden der Führungsschlitze (14) sowie den unteren Enden der Schlitze (41) fluchtet.

44. Elektrische Verbindereinheit nach Anspruch 43,
**dadurch gekennzeichnet, daß**
die Leiterstopfer (72) jeweils zwei gegenüberliegende, mit Abstand parallel zu den seitlichen Begrenzungswandungen einer Kontaktelementkammer (10) verlaufende Breitseiten (74, 75) und je eine vordere Schmalseite (76) und eine hintere Schmalseite (77) haben, welche jeweils im Vergleich zum Abstand der Breitseiten (74, 75) geringer beabstandet, parallel zur Vorderwandung (2) bzw. zur Rückwandung (5) verlaufen.

45. Elektrische Verbindereinheit nach einem oder mehreren der Ansprüche 1 bis 44,
**dadurch gekennzeichnet, daß**
die Kontaktelemente (30) einen im Querschnitt U-förmigen Grundkörper (80) mit einer vorderen Kontaktlasche (81), einer gegenüberliegenden, hinteren Kontaktlasche (82) und einen die Kontaktlaschen (81, 82) bodenseitig verbindenden Bodensteg (83) aufweisen.

46. Elektrische Verbindereinheit nach Anspruch 45,
**dadurch gekennzeichnet, daß**
die vordere Kontaktlasche (81) und die hintere Kontaktlasche (82) jeweils eine im wesentlichen ebene Raumform aufweisen und beabstandet zueinander parallel zur Vorderwandung (2) bzw. zur Rückwandung (5) des Steckverbinders (1) angeordnet sind und jeweils eine obere Begrenzungskante (84 bzw. 85) ausbilden, welche in einer gemeinsamen Erstrekkungsebene parallel zur Bodenwandung (6) des Steckverbinders (1) liegen.

47. Elektrische Verbindereinheit nach Anspruch 46,
**dadurch gekennzeichnet, daß**
die Kontaktlaschen (81, 82) jeweils eine Außenfläche (86, 87) und eine Innenfläche (88, 89) besitzen, wobei der Abstand der Außenflächen (86, 87) zueinander der lichten Weite zwischen der Vorderwandung (2) und der Rückwandung (5) in einer Kontaktelementkammer (10) entspricht.

48. Elektrische Verbindereinheit nach Anspruch 46 und/oder 47,
**dadurch gekennzeichnet, daß**
die Breite der Kontaktlaschen (81, 82) jeweils durch eine äußere Begrenzungskante (90, 91) und eine innere Begrenzungskante (92, 93) begrenzt ist, wobei die Breite der Kontaktlaschen (81, 82) jeweils etwas geringer ist, als die lichte Weite einer Kontaktelementkammer (10).

49. Elektrische Verbindereinheit nach Anspruch 48,
**dadurch gekennzeichnet, daß**
etwa auf halber Höhe des Grundkörpers (80) an die inneren und äußeren Begrenzungskanten (90, 91; 92, 93) eines Kontaktelements (30) Krallen (94) angeformt sind; die jeweils eine nach unten weisende Schrägfläche (95) und an deren oberem Ende eine scharfkantige Verhakungskante (96) zur Verhakung der Kontaktelemente in einer Kontaktelementkammer (10) aufweisen.

50. Elektrische Verbindereinheit nach einem oder mehreren der Ansprüche 46 bis 49,
**dadurch gekennzeichnet, daß**
die Klemmschlitze (99, 100) jeweils mittig bezüglich der Kontaktlaschen (81, 82) in etwa von der Höhe der Verhakungskanten (96) aus nach unten vertikal verlaufend eingebracht sind, so daß die Schneidklemmkanten (101, 102) ausgebildet werden.

51. Elektrische Verbindereinheit nach Anspruch 50,
**dadurch gekennzeichnet, daß**
die Schneidklemmkanten (101, 102) entsprechend dem Durchmesser des zu kontaktierenden Leiterdrahts (103) parallel zueinander beabstandet angeordnet sind, so daß dieser Leiterdraht (103) in Schneidklemmtechnik kontaktiert und gehalten werden kann.

52. Elektrische Verbindereinheit nach Anspruch 51,
**dadurch gekennzeichnet, daß**
die Klemmschlitze (99, 100) zueinander fluchten und am unteren, offenen Ende V-förmig erweitert ausgebildet sind, so daß Einführkanten (106, 107) ausgebildet werden, welche jeweils um den Eckbereich zwischen einer Kontaktlasche (81, 82) und dem Bodensteg (83) herumreichen und sich im Bodensteg (83) zu einer Bodenausnehmung (108) erweiternd fortsetzen, wobei die Bodenausnehmung (108) derart bemessen ist, daß der Leiterstopfer (72) im eingesetzten Zustand der Kontaktelemente (30) die Bodenausnehmung (108) durchgreift.

53. Elektrische Verbindereinheit nach einem oder mehreren der Ansprüche 46 bis 52,
**dadurch gekennzeichnet, daß**
an die obere Begrenzungskante (85) der hinteren Kontaktlasche (82) mittig in deren Verlängerung das in deren Erstreckungsebene liegende, im Vergleich zur Kontaktlasche (82) schmälere, flachplattenförmige Leiterbahnelement (112) einstückig angeformt ist, welches sich in montiertem Zustand bis zur freien Steckkante (35) der Trägerplatte (32a) erstreckt.

54. Elektrische Verbindereinheit nach einem oder mehreren der Ansprüche 46 bis 53,
**dadurch gekennzeichnet, daß**
das Leiterbahnende (114) in montiertem Zustand in der Nut (43) der Trägerplatte (32a) lagert, wobei das Bogenstück (113) die freie Steckkante (35) der Trägerplatte (32a) im Bereich der Nut (43) umgreift und das Leiterbahnende (114) mit dem Leiterbahnelement (112) verbindet.

55. Elektrische Verbindereinheit nach einem oder mehreren der Ansprüche 46 bis 54,
**dadurch gekennzeichnet, daß**
die Leiterbahnelemente (112, 114) innenseitige Flachbegrenzungsflächen (115, 116) aufweisen, welche jeweils eben und parallel zueinander beabstandet angeordnet sind derart, daß die Leiterbahnelemente (112, 114) jeweils flachflächig auf der Trägerplatte (32a) bzw. auf den Nutböden der Nuten (43) aufliegen.

56. Elektrische Verbindereinheit nach einem oder mehreren der Ansprüche 46 bis 55,
**dadurch gekennzeichnet, daß**
den innenseitigen Flachbegrenzungsflächen (115, 116) jeweils außenseitige Flachbegrenzungsflächen, welche als Kontaktflächen (117, 118) für je ein Gegensteckkontaktelement (120) wirken, gegenüberliegen.

57. Elektrische Verbindereinheit nach Anspruch 56,
**dadurch gekennzeichnet, daß**
das Gegensteckkontaktelement (120) Bestandteil des Gegensteckverbinders (121) ist, welcher für die Kontaktierung von Leiterplatten bzw. Leiterkarten in deren randlichen Bereichen geeignet ist.

58. Elektrische Verbindereinheit nach Anspruch 56 und/oder 57,
**dadurch gekennzeichnet, daß**
der Gegensteckverbinder (121) ein Steckergehäuse (122) mit einer Gehäuseoberseite (123) besitzt, wobei jeweils ein Gegensteckkontaktelement (120) in einer Kontaktelementkammer (124) lagert und die Gegensteckkontaktelemente einendig mit Schneidklemmkontakten und anderendig mit Kontaktfederzungen (125) versehen sind.

59. Elektrische Verbindereinheit nach Anspruch 57 und/oder 58,
**dadurch gekennzeichnet, daß**
der Seitenabstand der Gegensteckkontaktelemente (120) dem Seitenabstand der Leiterbahnelemente (112) entspricht.

60. Elektrische Verbindereinheit nach einem oder mehreren der Ansprüche 57 bis 59,
**dadurch gekennzeichnet, daß**
in gestecktem Zustand die untere Begrenzungsfläche des Steckergehäuses (122) einerseits auf den oberen Begrenzungskanten (9) der Trennstege (7) und andererseits auf den oberen Begrenzungskanten (46) der Anschlagstege (45) aufliegt.

61. Elektrische Verbindereinheit nach einem oder mehreren der Ansprüche 57 bis 60,
**dadurch gekennzeichnet, daß**
das Steckergehäuse (122) an seinen Außenflächen (127, 128) über die Führungswandungen (60) formschlüssig positioniert und gehalten ist, wobei in gestecktem Zustand die Rastfläche (55) der Rastnase (53) mit der Gehäuseoberseite (123) zur Anlage kommt, so daß der Gegenstecker (121) am Steckverbinder (1) verrastet gehalten ist.

62. Elektrische Verbindereinheit nach einem oder mehreren der vorhergehenden Ansprüche,
**dadurch gekennzeichnet, daß**
an den endseitigen Stirnkanten (36) der Trägerplatte (32a) einstückig zwei federnde Rastarme (131, 132) angeformt sind, welche rechtwinklig nach hinten abgehen und eine flachplattenförmige Raumform aufweisen sowie an ihrem oberen Ende jeweils ein Rastnase (133, 134) tragen.

63. Elektrische Verbindereinheit nach Anspruch 62,
**dadurch gekennzeichnet, daß**
die Rastarme (131, 132) Innenflächen (51) aufweisen, welche parallel zueinander und rechtwinklig zur Rückseite (34) der Trägerplatte (32a) angeordnet sind und die Führungswandungen (60) ersetzend als Führungselemente für den Gegensteckverbinder (121) wirken.

64. Elektrische Verbindereinheit nach einem oder mehreren der vorangegangenen Ansprüche,
**dadurch gekennzeichnet, daß**
die Kontaktelemente (30) automatisiert in die Kontaktelementkammern (10) einsetzbar sind.

65. Steckverbinder, insbesondere zur Verbindung von Spulendrahtenden mit abgehenden Leiterdrahtenden aufweisend
- eine elektrische Verbindereinheit (1) nach einem oder mehreren der Ansprüche 1 bis 66;
- einen schachtartigen Anschlußadapter (170), welcher abgestimmt auf eine bestimmte Gegensteckverbinderform als Steckaufnahme bzw. Steckschacht für den mit der elektrischen Verbindereinheit (1) zu kontaktierenden vorbestimmten Gegensteckverbinder ausgebildet ist,
- wobei die elektrische Verbindereinheit (1) in dem schachtartigen Anschlußadapter (170) eingesteckt gelagert und insbesondere dabei verrastet ist.

66. Steckverbinder nach Anspruch 65,
**dadurch gekennzeichnet, daß**
der Steckverbinder (200) Rasteinrichtungen (160, 195, 196) zum verrastenden Halten der elektrischen Verbindereinheit (1) am Anschlußadapter (170) aufweist.

67. Steckverbinder nach Anspruch 65 und/oder 66,
**dadurch gekennzeichnet, daß**
die Rasteinrichtungen (160, 195, 196) zumindest einen federnden Rastarm (195) und einen mit diesem zusammenwirkenden Rastvorsprung (160) aufweisen.

68. Steckverbinder nach einem der Ansprüche 65 bis 67,
**dadurch gekennzeichnet, daß**
der Steckverbinder (200) Steckführungs- und Lagermittel (158, 178) zum Lagern der elektrischen Verbindereinheit (1) am Anschlußadapter (170) und zum Führen beim Zusammenstekken der elektrischen Verbindereinheit (1) und des Anschlußadapters (170) aufweist.

69. Steckverbinder nach Anspruch 68,
**dadurch gekennzeichnet, daß**
die Steckführungs- und Lagermittel eine Führungsschiene (158) und eine korrespondierende Führungsnut (178) aufweisen.

70. Steckverbinder nach Anspruch 68 und/oder 69,
**dadurch gekennzeichnet, daß**
die Führungsschiene (158) und die korrespondierende Führungsnut (178) derart konturiert ausgebildet sind, daß eine Steckcodierung für eine definierte Steckung erzielt wird.

71. Steckverbinder nach einem oder mehreren der Ansprüche 65 bis 70,
**dadurch gekennzeichnet, daß**
die Steckaufnahme bzw. Steckschacht des Anschlußadapters (170) eine auf einem vorbestimmten Gegensteckverbinder abgestimmte Steckcodierung und/oder Außenkontur aufweist.

72. Steckverbinder nach einem oder mehreren der Ansprüche 65 bis 71,
**dadurch gekennzeichnet, daß**
die Bodenplatte (6) der elektrischen Verbindereinheit (1) sowohl über die längsseitige Rückwandung (5) als auch ein Stück über die längsseitige Vorderwandung (2) verlängert ausgebildet ist.

73. Steckverbinder nach einem oder mehreren der Ansprüche 65 bis 72,
**dadurch gekennzeichnet, daß** der Betrag der rückwärtigen und vorderseitigen Verlängerung dabei in etwa dem Abstand zwischen Vorderwandung (2) und Rückwandung (5) entspricht.

74. Steckverbinder nach einem oder mehreren der Ansprüche 65 bis 73,
**dadurch gekennzeichnet, daß**
die Bodenplatte (6) eine vordere längsseitige Kante (6a) und eine hintere längsseitige Kante (6b) ausbildet und die Schmalseitenwandungen (3, 4) zu den Kanten (6a, 6b) mit diesen abschließend vorgezogen angeordnet sind, wobei die Schmalseitenwandungen (3, 4) in den verlängerten Bereichen eine Höhe aufweisen, die etwas geringer ist als die Höhe des quaderförmigen Verbindergehäuses (10).

75. Steckverbinder nach einem oder mehreren der Ansprüche 65 . bis 74,
**dadurch gekennzeichnet, daß**
benachbart zu den Schlitzen (41), diese jeweils beiseitig in einem zum unteren Ende (42) benachbarten Bereich begrenzend, Bogenstege (150) angeordnet sind, welche sich von der Kante (6b) mit einem kurzen vertikalen Abschnitt (150a) und einem anschließenden Bogenabschnitt (150b) mit einem auf den Bogenabschnitt (150b) folgenden geraden Abschnitt (150c), schräg zur Grundplatte (6) zur Rückwandung (5) erstrecken.

76. Steckverbinder nach einem oder mehreren der Ansprüche 65 bis 75,
**dadurch gekennzeichnet, daß**
im Anbindungsbereich an die Rückwandung (5) die Stege (150) eine Höhe aufweisen, die in etwa 1/3 bis 1/2 der Höhe der Rückwandung (5) bzw. in etwa der Höhe der Seitenwandung (3, 4) entspricht.

77. Steckverbinder nach einem oder mehreren der Ansprüche 65 bis 76,
**dadurch gekennzeichnet, daß**
sich zwischen den Stegen (150) ein Boden (151) von der Kante (6b) zunächst bogenartig und dann schräg zur Platte (6) ansteigend zur Rückwandung (5) erstreckt, wobei der Boden an die Rückwandung (5) kurz unterhalb des unteren Endes (42) eines Schlitzes (41) oder mit diesem abschließend angrenzt.

78. Steckverbinder nach einem oder mehreren der Ansprüche 65 bis 77,
**dadurch gekennzeichnet, daß**
in den Stegen (150) und ein kleines Stück beabstandet zur Rückwandung (5), parallel zur Rückwandung (5) benachbart sind, und fluchtend zueinander verlaufend Schlitze (152) von der Oberkante (150c) her in die Stege (150) eingebracht angeordnet.

79. Steckverbinder nach einem oder mehreren der Ansprüche 65 bis 78,
**dadurch gekennzeichnet, daß**
die Schlitze (152) sich ein kleines Stück in die Stege (150) hinein erstrecken, wobei die Schlitzmündungen (153) mit Schrägen bzw. Fasen (154) leicht verbreitert trichterartig ausgebildet sind.

80. Steckverbinder nach einem oder mehreren der Ansprüche 65 bis 79,
**dadurch gekennzeichnet, daß**
die Schmalseitenwandungen (3, 4) zwischen einem, zwischen der Rückwandung (5) und der Vorderwandung (2) befindlichen Wandungsabschnitt und einem zwischen der Vorderwandung (2) und der Vorderkante (6a) befindlichen Wandungsabschnitt eine Stufe ausbilden.

81. Steckverbinder nach einem oder mehreren der Ansprüche 65 bis 80,
**dadurch gekennzeichnet, daß**
mittig zwischen den Schmalseitenwandungen (3, 4) zwischen zwei Schlitzen (14) ein Stützsteg (155) angeordnet ist, welcher parallel zu den Schmalseitenwandungen (3, 4) verläuft und von der Vorderwandung (2) bis zur Kante (6a) reicht und der Stützsteg (155) in etwa mittig zwischen Vorderwandung und Kante (6a) eine eine zylindrisch verdickte Säule (156) aufweist, welche sich über eine Oberkante (157) des Stegs ein Stück hinaus erstreckt und die Oberkante (157) oberseitig mit den Oberkanten der Schmalseitenwandungen (3, 4) abschließt.

82. Steckverbinder nach einem oder mehreren der Ansprüche 65 bis 81,
**dadurch gekennzeichnet, daß**
im Bereich der Rückwandung (5) und der Schmalseitenwandungen (3, 4) beidseitig je eine Führungsschiene (158) ausgebildet angeordnet sind.

83. Steckverbinder nach einem oder mehreren der Ansprüche 65 bis 82,
**dadurch gekennzeichnet, daß**
sich die Führungsschiene (158) von einer Oberseite der Bodenplatte (6) über die gesamte Höhe der Rückwandung (5) erstreckt und sich in der Breite von der Rückwandung (5) zur Kante (6b) erstreckt, wobei die Führungsschienen (158) in etwa eine Breite aufweisen, die 1/3 der Breite der Bodenplatte (6) zwischen den Kante (6a, 6b) entspricht.

84. Steckverbinder nach einem oder mehreren der Ansprüche 65 bis 83,
**dadurch gekennzeichnet, daß**
die Führungsschienen (158) eine Dicke aufweisen, die etwas größer ist als die Dicke der Schmalseitenwandungen (3, 4) wobei die Führungsschienen (158) nach außen über die Schmalseitenwandungen (3, 4) ein Stück überstehen, wobei die Führungsschienen (158) beidseitig, zu den Kanten (6a, 6b) hin schmale Seitenwandungen (158a, 158b) ausbilden.

85. Steckverbinder nach einem oder mehreren der Ansprüche 65 bis 84,
**dadurch gekennzeichnet, daß**
außenseitig die Führungsschiene in etwa quermittig eine durch die Bodenplatte durchgehende und sich über die gesamte Höhe der Führungsschiene (158) erstreckende Führungsnut (159) aufweist, die beidseitig von schmalen Wandungen (159a) begrenzt wird.

86. Steckverbinder nach einem oder mehreren der Ansprüche 65 bis 85,
**dadurch gekennzeichnet, daß**
in etwa quermittig in der Führungsnut (159) eine Rastnase (160) angeordnet ist.

87. Steckverbinder nach einem oder mehreren der Ansprüche 65 bis 86,
**dadurch gekennzeichnet, daß**
die Rastnase (160) von oben zur Bodenplatte (6) hin eine nach außen verlaufende Auflaufschräge (161) und einen Rastvorsprung (162) aufweist.

88. Steckverbinder nach einem oder mehreren der Ansprüche 65 bis 87,
**dadurch gekennzeichnet, daß**
die zur Kante (6b) weisende Schmalseitenwandung (158b) der Führungsschiene (158) von außen nach innen auf die Rückwandung (5) zu schräg verlaufend angeordnet ist, so daß die Schmalseitenwandungen (158b) mit der benachbarten Nutwandung (159a) einen im Querschnitt prismatischen Wandungsteil ausbilden.

89. Steckverbinder nach einem oder mehreren der Ansprüche 65 bis 88,
**dadurch gekennzeichnet, daß**
der Anschlußadapter (170) zur Kombination mit einem Steckverbinder (1) im wesentlichen hohlkastenförmig bzw. schachtartig mit einer Vorderwandung (171), einer Rückwandung (172) und zwei Schmalseitenwandungen (173, 174) ausgebildet ist.

90. Steckverbinder nach einem oder mehreren der Ansprüche 65 bis 89,
**dadurch gekennzeichnet, daß**
der Anschlußadapter (170) eine obere Kastenöffnung (170a) und eine unter Kastenöffnung (170b) ausbildet.

91. Steckverbinder nach einem oder mehreren der Ansprüche 65 bis 90,
**dadurch gekennzeichnet, daß**
sich benachbart zur Vorderwandung (171) die Schmalseitenwandungen (173, 174) mit je einer Stufe (175) zur Rückwandung (172) hin verbreitern.

92. Steckverbinder nach einem oder mehreren der Ansprüche 65 bis 91,
**dadurch gekennzeichnet, daß**
die Rückwandung (172) in den Randbereichen, benachbart zu den Schmalseitenwandungen (173, 174) Ausformungen bzw. Ausbuchtungen (176) aufweist.

93. Steckverbinder nach einem oder mehreren der Ansprüche 65 bis 92,
**dadurch gekennzeichnet, daß**
in die verbreiterten bzw. verdickten Bereiche (177) des Anschlußadapters (170) von innen her Führungsnuten (178) eingebracht angeordnet sind, die bezüglich ihres Querschnitts mit der äußeren Form der Führungsschienen (158) der Steckverbinder (1) korrespondieren.

94. Steckverbinder nach einem oder mehreren der Ansprüche 65 bis 93,
**dadurch gekennzeichnet, daß**
sich im Bereich einer unteren Kante (179) der Vorderwandung (171) eine flach rechteckige Anschlagleiste (180) senkrecht zur Wandungsfläche der Vorderwandung (171) nach außen erstreckt und in etwa quer- und längsmittig in die Anschlagleiste (180) ein Loch (180a) eingebracht ist.

95. Steckverbinder nach einem oder mehreren der Ansprüche 65 bis 94,
**dadurch gekennzeichnet, daß**
innenseitig die Vorderwandung (171) eine, von der unteren Öffnung (170a) zu einer oberen Öffnung (170b) des Anschlußadapters verlaufende Längsverrippung (181) aufweist, welche von einer Oberkante der Vorderwandung (171a) bis kurz über die Höhe der Anschlagleiste (180) reicht.

96. Steckverbinder nach einem oder mehreren der Ansprüche 65 bis 95,
**dadurch gekennzeichnet, daß**
die Schnitte (196) von einer Unterkante der Seitenwandungen (173, 174) zunächst aufeinander zuverlaufen und dann senkrecht nach oben abknicken und in etwa bis 2/3 der Höhe der Seitenwandungen (173, 174) reichen, so daß die Rastarme im Bereich eines oberen Drittels der Seitenwandungen (173, 174) an diesen federnd angebunden sind.

97. Steckverbinder nach einem oder mehreren der Ansprüche 65 bis 96,
**dadurch gekennzeichnet, daß**
sich die Rastarme (195) nach unten über untere Kanten (173b, 174b) der Seitenwandungen (173, 174) hinaus erstrekken.

98. Steckverbinder nach einem oder mehreren der Ansprüche 65 bis 97,
**dadurch gekennzeichnet, daß**
unterhalb der Unterkanten (173b, 174b) der Seitenwandungen (173, 174) in etwa quermittig in die Rastarme (195) je eine länglich rechteckförmige Rastausnehmung (198) eingebracht ist.

99. Steckverbinder nach einem oder mehreren der Ansprüche 65 bis 98,
**dadurch gekennzeichnet, daß**
in Verlängerung des Rastarmes (195) nach unten die Rastarme (195) eine Steuernase (197) aufweisen, welche innenseitig eine Auflaufschäge (198) bildet.

100. Steckverbinder nach einem oder mehreren der Ansprüche 65 bis 99,
**dadurch gekennzeichnet, daß**
sich in vollständig eingeschobenen Zustand die Steckleiste (187) des Anschlußadapters (170) in den Schlitzen (153) der elektrischen Verbindereinheit befindet, wodurch zwischen den Stegen (150) liegende Drähte nach oben gesichert und auf dem Boden (151) festgelegt werden.

101. Steckverbinder nach einem oder mehreren der Ansprüche 65 bis 93 und 96 bis 100,
**dadurch gekennzeichnet, daß**
der Anschlußadapter (170) eine im wesentlichen gleiche Querschnittsgrundfläche aufweist, wie die elektrische Verbindereinheit 1, wobei die Seitenwandungen (173, 174) in etwa eine gleiche Breite aufweisen wie die Seitenwandungen (3, 4).

102. Steckverbinder nach Anspruch 101,
**dadurch gekennzeichnet, daß**
im Bereich der Stege (150) und des Stegs (155) die elektrische Verbindereinheit (1) vom Anschlußadapter (170) mit Bodenwandungsabschnitten (170c) von oben abgedeckt wird.

## Claims

1. Electrical connector unit, in particular for connecting coil wire ends of an electric motor having outgoing conductor wire ends, for example for wiring an electric motor, comprising a plastic housing having at least one contact element chamber (10), which is open at the top and in which a contact element (30) sits, which is formed from a sheet-metal stamped part and which has, in its chamber base-side end region, an insulation-piercing contact-making device for a coil wire end of a magnet coil, for example for an enamel-insulated wire (103) or a copper wire of an electric motor or capacitor or the like and, at the other end, a contact-making device for an outgoing conductor wire (126), **characterized in that** the electrical connector unit is in the form of a plug connector (1) for an opposing plug connector (121), in each case one narrow slot (14, 41), which runs from the upper edge (8, 35) of the walls (2, 5, 32a) in the direction of the chamber base (6), preferably being provided in opposing walls (2, 5, 32a) of the contact element chamber (10) for the purpose of inserting the coil wire end, and a conductor stopper (72) pointing upwards from the base wall (6) being arranged between the opposing walls (2, 5, 32a), and the contact-making device for the outgoing conductor wire (126) being in the form of a plug-in element for the opposing plug connector (121) in the manner of a printed circuit board edge element (32) having an exposed plug-in edge (35), said printed circuit board edge element (32) having a plastic mounting plate (32a), which is in the form of a web, is preferably integrated in the housing, and has at least one conductor track element (112), and being designed such that a particularly standardized opposing plug connector (121) can be plugged on, the conductor track element (112) being electrically conductively connected to the contact element (30), and the conductor track element (112) having an upper end which is adjoined by a bent piece (113) which engages around the mounting plate (32a) at the edges, in particular in an interlocking manner, and a conductor track end (114) adjoining the bent piece (113) and bearing on the rear side of the mounting plate (32a).

2. Electrical connector unit according to Claim 1, **characterized in that** two or more contact element chambers (10) are combined, in particular in a row next to one another, to form a multipole plug connector.

3. Electrical connector unit according to Claim 2, **characterized in that** the spacing between two conductor track elements (112) is a standardized contact spacing, for example 2.5 or 5 mm.

4. Electrical connector unit according to one or more of Claims 1 to 3, **characterized in that**, at one end, the conductor track element (112) is connected in an integral manner to the contact element (30).

5. Electrical connector unit according to Claim 4, **characterized in that**, at the other end, the conductor track element (112) is in the form of a flat conductor track element which reaches as far as the exposed plug-in edge (35).

6. Electrical connector unit according to Claim 4, **characterized in that**, at the other end, the conductor track element (112) is in the form of a flat conductor track element which reaches as far as just before the exposed plug-in edge (35).

7. Electrical connector unit according to one or more of Claims 1 to 6, **characterized in that** the plug connector (1) has latching devices (50, 53) for retaining the opposing plug connector (121) in a latching manner.

8. Electrical connector unit according to Claim 7, **characterized in that** the latching device (50, 53) is at least one resilient latching arm (50) having at least one latching tab (53).

9. Electrical connector unit according to one or more of Claims 1 to 8, **characterized in that** the plug connector (1) has devices (60, 51) for the purpose of guiding and positioning an opposing plug connector (121).

10. Electrical connector unit according to Claim 9, **characterized in that** the devices (60) for the purpose of guiding and positioning an opposing plug connector (121) are guide walls (60) in the form of shafts.

11. Electrical connector unit according to Claim 9, **characterized in that** the devices (51) for the purpose of guiding and positioning the opposing plug connector (121) are inner faces (51) of latching arms (50).

12. Electrical connector unit according to one or more of Claims 1 to 11, **characterized in that** the plug connector (1) has a longitudinal-side front wall (2), a first narrow side wall (3), a second narrow side wall (4), a longitudinal-side rear wall (5) and a base wall (6), which are each flat and form the cuboidal connector housing (1a) which is open at the top.

13. Electrical connector unit according to Claim 12, **characterized in that** the side walls (3, 4) and the front wall (2) have approximately the same height.

14. Electrical connector unit according to Claim 12 and/or 13, **characterized in that** partitioning webs (7) extend in each case at right angles to the front wall (2) and to the rear wall (5) between the inner sides of the front wall (2) and the rear wall (5), the vertical extent of said partitioning webs (7) reaching as far as the upper limit edge (8) of the front wall (2), the partitioning webs finishing flush with the front wall (2) so as to form an upper plug-in limit edge (9).

15. Electrical connector unit according to Claim 14, **characterized in that** the partitioning webs (7) are arranged with an equal spacing from one another such that the housing (1a) is divided into two or more contact element chambers (10), which are of equal size, are approximately square in cross section and are open at the top.

16. Electrical connector unit according to one or more of Claims 12 to 15, **characterized in that** the front wall (2) has, in each case in particular centrally with respect to the contact element chambers (10), guide slots (14) having bevelled sections (11) which extend from the upper limit edge (8) such that they are tapered downwards over approximately ^{1/3} of the height of the front wall (2) so as to form in each case bevelled guiding edges (12, 13).

17. Electrical connector unit according to Claim 16, **characterized in that** the guide slots (14) run vertically downwards at the lower end of the bevelled sections (11) and form mutually parallel guide edges (15, 16).

18. Electrical connector unit according to Claim 16 and/or 17, **characterized in that** the guide slots (14) extend starting from the lower ends of the bevelled sections (11) approximately over 1/3 of the height of the front wall (2).

19. Electrical connector unit according to one or more of Claims 12 to 18, **characterized in that** in each case supporting projections (17) are arranged at the lower end of the guide slots (14) on the outer side of the front wall (2).

20. Electrical connector unit according to Claim 19, **characterized in that** the supporting projections (17) have an essentially cuboidal physical shape having an upper side (18), an underside (19), an outer face (20), which is parallel to the front wall (2), and two side faces (21, 22).

21. Electrical connector unit according to Claim 20, **characterized in that** a recess (23) in the form of a channel is introduced in each case into the upper side (18) of the supporting projections (17), and said recess (23) is slightly wider than the width of the guide slots (14), and its channel floor (24) is rounded in shape.

22. Electrical connector unit according to Claim 21, **characterized in that** the channel floor (24) finishes flush with the lower end of the guide slots (14).

23. Electrical connector unit according to Claim 21 and/or 22, **characterized in that** the diameter of the rounded section in the channel floor (24) is dimensioned such that it is slightly greater than the width of the guide slots (14) and such that conductor wires (103), in particular conductor wire ends of magnet coils, can be inserted into the recess (23) in the form of a channel.

24. Electrical connector unit according to one or more of Claims 12 to 23, **characterized in that** the subregions of the front wall (2), which adjoin the narrow sides (3, 4) from the outer bevelled sections (11), have the same vertical extent as the side walls (3, 4), with the result that these outer subregions of the front wall (2), together with the narrow side walls (3, 4), each form an L-shaped limit edge (25, 26).

25. Electrical connector unit according to Claim 24, **characterized in that** the front wall (2), the partitioning webs (7) and the narrow side walls (3, 4) each have, at the height of the L-shaped limit edges (25, 26), bevelled sections (27) of the interior of each contact element chamber (10).

26. Electrical connector unit according to Claim 25, **characterized in that** the bevelled sections (27) have an insertion funnel for facilitating the insertion of contact elements (30) in the contact element chambers (10) in the direction of the arrow (97).

27. Electrical connector unit according to one or more of Claims 1 to 26, **characterized in that** beyond the level of the upper limit edge (9), in particular as an extension to, and aligned with, the rear wall (5), the mounting plate (32a) of the printed circuit board edge element (32) is integrally formed, for example such that the inner side (31) of the rear wall (5) forms, with the inner side of the mounting plate (32a), a common, flat inner face (33), and the mounting plate (32a), together with the rear wall (5), forms a common outer face (34) which faces away from the contact element chambers (10), and, at one end, an exposed plug-in edge (35) delimits the mounting plate (32a).

28. Electrical connector unit according to Claim 27, **characterized in that** the mounting plate (32a) finishes, with its end-side end edges (36), in each case flush with the respective outer sides of the narrow side walls (3, 4).

29. Electrical connector unit according to one or more of Claims 1 to 28, **characterized in that** a slot (41), which runs vertically downwards from the exposed plug-in edge (35), is introduced into the rear wall (5) and the mounting plate (32a), expediently so as to correspond to a guide slot (14) in the front wall (2), the lower end (42) of said slot (41) preferably being rounded in shape and preferably lying at the same height as the channel floor (24) and the lower end of the guide slots (14), the slot (41) being covered, at least in subregions, in particular in the region of the mounting plate (32a), by the conductor track element (112).

30. Electrical connector unit according to Claim 29, **characterized in that** a conductor track groove (43) spanning the slot (41) is in each case formed at least in the region of the upper end of the slot (41) on the side of the outer wall and/or on the side of the inner wall, the slot (41) preferably in each case being in the form of an insertion funnel which is wider at the top.

31. Electrical connector unit according to Claim 30, **characterized in that** the groove (43) is U-shaped in cross section, its depth expediently corresponding to the sheet-metal thickness of the contact element (30), and its transverse extent corresponding to the width of a conductor track element (112).

32. Electrical connector unit according to one or more of Claims 14 to 31, **characterized in that**, as an imaginary extension to the outer partitioning webs (7), a vertically running, thin-walled plug-in limit or stop web (45) is in each case integrally formed on the outer face (34) and in each case forms an upper limit edge (46) which lie on the same plane as the upper limit edges (9) of the partitioning webs (7) and the upper end faces (8) of the front wall (2).

33. Electrical connector unit according to one or more of Claims 12 to 32, **characterized in that** thin-walled retaining webs (48, 49) which run parallel to the stop webs (46) and emerge at right angles from the outer face (34), are integrally formed adjacent to the mutually facing limit edges of the two central slots (41) below the respective grooves (43).

34. Electrical connector unit according to Claim 33, **characterized in that** a resiliently flexible latching arm (50) which connects the retaining webs (48, 49) is integrally formed on the ends of the retaining webs (48, 49) which in each case face away from the rear wall (5).

35. Electrical connector unit according to Claim 34, **characterized in that** the latching arm (50) has an approximately rectangular plate-shaped physical shape having an inner face facing the rear wall (5) and an outer face facing away from the rear wall (5).

36. Electrical connector unit according to Claim 34 and/or 35, **characterized in that** the latching arm (50) extends upwards from the retaining webs (48, 49) parallel to the rear wall (5), the inner face (51) being arranged parallel to the outer face (34) with a spacing.

37. Electrical connector unit according to one or more of Claims 34 to 36, **characterized in that** the latching arm (50) protrudes in height slightly beyond the exposed plug-in edge (35) of the mounting plate (32a) and has, at its upper end on its inner face (51), a latching tab (53) having a bevelled face (54) and a latching face (55).

38. Electrical connector unit according to one or more of Claims 1 to 37, **characterized in that** the guide walls (60) each have a physical form, which is U-shaped in cross section, having a side cheek (61), a front guide web (62) and a rear guide web (63), and are integrally formed on the end edges (36) of the mounting plate (32a).

39. Electrical connector unit according to Claim 38, **characterized in that** the guide webs (62, 63) are each arranged at right angles to the side cheek (61) and point in the direction of the mounting plate (32a) so as to form an insertion shaft which is open at the top for a component which is rectangular in cross section.

40. Electrical connector unit according to Claim 38 and/or 39, **characterized in that** the side cheek (61), the front guide web (62) and the rear guide web (63) each have an inner side (61a, 62a, 63a) which faces the mounting plate (32a), the inner sides (61a, 62a, 63a) each being chamfered towards an upper U-shaped limit edge (64) of the guide wall (60) so as to form insertion bevels (61c, 62c, 63c).

41. Electrical connector unit according to one or more of Claims 38 to 40, **characterized in that** the guide walls (60) are arranged on the end-side end edges (36) of the mounting plate (32a) such that the mounting plate (32a) divides the insertion shaft, which is open at the top, approximately centrally in the longitudinal direction.

42. Electrical connector unit according to one or more of Claims 12 to 41, **characterized in that** the base wall (6) has a flat outer face (70) and an inner face (71) which in each case closes off the contact element chambers (10) on the base side.

43. Electrical connector unit according to Claim 42, **characterized in that** the conductor stopper (72) extends from the inner side (71) of the base wall (6) in the manner of a dome into each contact element chamber (10), its vertical extent being delimited towards the top by a stopper end face (73), the stopper end face (73) being aligned with the channel floor (24) of the supporting projections (17) and the in each case lower ends of the guide slots (14) as well as the lower ends of the slots (41).

44. Electrical connector unit according to Claim 43, **characterized in that** the conductor stoppers (72) each have two opposing broad sides (74, 75), which run with a spacing, parallel to the lateral limit walls of a contact element chamber (10), and in each case a front narrow side (76) and a rear narrow side (77), which each run parallel to the front wall (2) or to the rear wall (5) with a smaller spacing than the spacing between the broad sides (74, 75).

45. Electrical connector unit according to one or more of Claims 1 to 44, **characterized in that** the contact elements (30) have a basic body (80), which is U-shaped in cross section, having a front contact lug (81), an opposing, rear contact lug (82) and a base web (83) connecting the contact lugs (81, 82) on the base side.

46. Electrical connector unit according to Claim 45, **characterized in that** the front contact lug (81) and the rear contact lug (82) each have an essentially flat physical shape and are arranged spaced apart from one another parallel to the front wall (2) or to the rear wall (5) of the plug connector (1) and each form an upper limit edge (84 or 85) which lie on a common plane of extent parallel to the base wall (6) of the plug connector (1).

47. Electrical connector unit according to Claim 46, **characterized in that** the contact lugs (81, 82) each have an outer face (86, 87) and an inner face (88, 89), the spacing between the outer faces (86, 87) in relation to one another corresponding to the clear gap between the front wall (2) and the rear wall (5) in a contact element chamber (10).

48. Electrical connector unit according to Claim 46 and/or 47, **characterized in that** the width of the contact lugs (81, 82) is delimited in each case by an outer limit edge (90, 91) and an inner limit edge (92, 93), the width of the contact lugs (81, 82) in each case being slightly smaller than the clear width in a contact element chamber (10).

49. Electrical connector unit according to Claim 48, **characterized in that**, at approximately half the height of the basic body (80), claws (94) are integrally formed on the inner and outer limit edges (90, 91; 92, 93) of a contact element (30), said claws each having a downwardly pointing bevelled face (95) and, at its upper end, a sharp-edged hooking edge (96) for the purpose of hooking the contact elements in a contact element chamber (10).

50. Electrical connector unit according to one or more of Claims 46 to 49, **characterized in that** the clamping slots (99, 100) are each introduced centrally with respect to the contact lugs (81, 82) such that they run vertically downwards approximately from the height of the hooking edges (96) so as to form the insulation-piercing edges (101, 102).

51. Electrical connector unit according to Claim 50, **characterized in that** the insulation-piercing edges (101, 102) are arranged spaced apart from one another in parallel corresponding to the diameter of the conductor wire (103) with which contact is to be made, with the result that contact can be made with this conductor wire (103) using insulation piercing, and said conductor wire (103) can be retained.

52. Electrical connector unit according to Claim 51, **characterized in that** the clamping slots (99, 100) are aligned with one another and are formed such that they are wider at a lower, open end in the form of a V so as to form insertion edges (106, 107) which each reach around the corner region between a contact lug (81, 82) and the base web (83) and which are continued in the base web (83) widening to form a base cutout (108), the base cutout (108) being dimensioned such that the conductor stopper (72) passes through the base cutout (108) when the contact elements (30) are inserted.

53. Electrical connector unit according to one or more of Claims 46 to 52, **characterized in that** integrally formed on the upper limit edge (85) of the rear contact lug (82), centrally in its extension, is the flat plate-shaped conductor track element (112), which lies on the plane of extent of said upper limit edge (85), is narrower than the contact lug (82) and extends, in the assembled state, as far as the exposed plug-in edge (35) of the mounting plate (32a).

54. Electrical connector unit according to one or more of Claims 46 to 53, **characterized in that** the conductor track end (114), in the assembled state, lies in the groove (43) in the mounting plate (32a), the bent piece (113) engaging around the exposed plug-in edge (35) of the mounting plate (32a) in the region of the groove (43) and connecting the conductor track end (114) to the conductor track element (112).

55. Electrical connector unit according to one or more of Claims 46 to 54, **characterized in that** the conductor track elements (112, 114) have inner-side flat limit faces (115, 116) which are each arranged such that they are flat and in parallel at a spacing from one another such that the conductor track elements (112, 114) each rest flat on the mounting plate (32a) or on the groove bases of the grooves (43).

56. Electrical connector unit according to one or more of Claims 46 to 55, **characterized in that** opposite the inner-side flat limit faces (115, 116) are in each case outer-side flat limit faces which act as contact faces (117, 118) for in each case one opposing plug contact element (120).

57. Electrical connector unit according to Claim 56, **characterized in that** the opposing plug contact element (120) is part of the opposing plug connector (121) which is suitable for making contact with printed circuit boards or printed circuit cards in their edge regions.

58. Electrical connector unit according to Claim 56 and/or 57, **characterized in that** the opposing plug connector (121) has a plug housing (122) having a housing upper side (123), in each case one opposing plug contact element (120) being mounted in a contact element chamber (124), and the opposing plug contact elements being provided, at one end, with insulation-piercing contacts and, at the other end, with contact spring tongues (125).

59. Electrical connector unit according to Claim 57 and/or 58, **characterized in that** the lateral spacing between the opposing plug contact elements (120) corresponds to the lateral spacing between the conductor track elements (112).

60. Electrical connector unit according to one or more of Claims 57 to 59, **characterized in that**, in the inserted state, the lower limit face of the plug housing (122) rests, on the one hand, on the upper limit edges (9) of the partitioning webs (7) and, on the other hand, on the upper limit edges (46) of the stop webs (45).

61. Electrical connector unit according to one or more of Claims 57 to 60, **characterized in that** the plug housing (122) is positioned and retained in an interlocking manner on its outer faces (127, 128) via the guide walls (60), in the inserted state, the latching face (55) of the latching tab (53) coming into contact with the housing upper side (123) so that the opposing plug (121) is retained in a latching manner on the plug connector (1).

62. Electrical connector unit according to one or more of the preceding claims, **characterized in that** two resilient latching arms (131, 132) are integrally formed on the end-side end edges (36) of the mounting plate (32a), protrude at right angles towards the rear, have a flat plate-shaped physical shape and bear in each case one latching tab (133, 134) at its upper end.

63. Electrical connector unit according to Claim 62, **characterized in that** the latching arms (131, 132) have inner faces (51) which are arranged parallel to one another and at right angles to the rear side (34) of the mounting plate (32a), and the guide walls (60) act as a replacement for the guide elements for the opposing plug connector (121).

64. Electrical connector unit according to one or more of the preceding claims, **characterized in that** the contact elements (30) can be inserted automatically in the contact element chambers (10).

65. Plug connector, in particular for connecting coil wire ends to outgoing conductor wire ends, having
- the electrical connector unit (1) according to one or more of Claims 1 to 66;
- a shaft-like connection adaptor (170) which is matched to a specific opposing plug connector shape in the form of a plug receptacle or plug shaft for the prescribed opposing plug connector, with which contact is to be made by the electrical connector unit (1),
- the electrical connector unit (1) being mounted such that it is inserted in the shaft-like connection adaptor (170) and in particular being latched in in the process.

66. Plug connector according to Claim 65,
**characterized in that** the plug connector (200) has latching devices (160, 195, 196) for retaining the electrical connector unit (1) in a latching manner on the connection adaptor (170).

67. Plug connector according to Claim 65 and/or 66, **characterized in that** the latching devices (160, 195, 196) have at least one resilient latching arm (195) and a latching projection (160) interacting therewith.

68. Plug connector according to one of Claims 65 to 67, **characterized in that** the plug connector (200) has plug guide means and mounting means (158, 178) for mounting the electrical connector unit (1) on the connection adaptor (170) and for guiding purposes when the electrical connector unit (1) and the connection adaptor (170) are plugged together.

69. Plug connector according to Claim 68,
**characterized in that** the plug guide means and mounting means have a guide rail (158) and a corresponding guide groove (178).

70. Plug connector according to Claim 68 and/or 69, **characterized in that** the guide rail (158) and the corresponding guide groove (178) are constructed such that plug coding for a defined plug connection is achieved.

71. Plug connector according to one or more of Claims 65 to 70, **characterized in that** the plug receptacle or plug shaft of the connection adaptor (170) has plug coding and/or an outer contour which is matched to a predetermined opposing plug connector.

72. Plug connector according to one or more of Claims 65 to 71, **characterized in that** the base plate (6) of the electrical connector unit (1) is formed such that it extends both over the longitudinal-side rear wall (5) and slightly over the longitudinal-side front wall (2).

73. Plug connector according to one or more of Claims 65 to 72, **characterized in that** the amount of the rearward and front-side extension in this case approximately corresponds to the spacing between the front wall (2) and the rear wall (5).

74. Plug connector according to one or more of Claims 65 to 73, **characterized in that** the base plate (6) forms a front, longitudinal-side edge (6a) and a rear, longitudinal-side edge (6b), and the narrow side walls (3, 4) are arranged such that they are pulled forward with respect to the edges (6a, 6b) and such that they end with said edges, the narrow side walls (3, 4) having a height in the extended regions which is slightly less than the height of the cuboidal connector housing (10).

75. Plug connector according to one or more of Claims 65 to 74, **characterized in that**, adjacent to the slots (41) and delimiting each of said slots (41) on both sides in a region adjacent to the lower end (42), are arranged bent webs (150) which extend from the edge (6b) obliquely with respect to the floor plate (6) towards the rear wall (5) with a short vertical section (150a) and an adjoining bent section (150b) having a straight section (150c) following the bent section (150b).

76. Plug connector according to one or more of Claims 65 to 75, **characterized in that** the webs (150) have a height in the connection region to the rear wall (5) which approximately corresponds to ^{1/3} to ½ of the height of the rear wall (5) or approximately to the height of the side wall (3, 4).

77. Plug connector according to one or more of Claims 65 to 76, **characterized in that** a base (151) extends between the webs (150) from the edge (6b), initially such that it is bent and then obliquely with respect to the plate (6), rising towards the rear wall (5), the base adjoining the rear wall (5) just below the lower end (42) of a slot (41) or such that it finishes with said slot (41).

78. Plug connector according to one or more of Claims 65 to 77, **characterized in that** arranged in the webs (150) and slightly spaced apart from the rear wall (5) are slots (152), which run parallel to the rear wall (5) such that they are adjacent and aligned with one another and which are introduced into the webs (150) from the upper edge (150c).

79. Plug connector according to one or more of Claims 65 to 78, **characterized in that** the slots (152) extend slightly into the webs (150), the slot openings (153) having bevels or chamfers (154) being slightly widened in the form of funnels.

80. Plug connector according to one or more of Claims 65 to 79, **characterized in that** the narrow side walls (3, 4) form a step between a wall section, located between the rear wall (5) and the front wall (2), and a wall section, located between the front wall (2) and the front edge (6a).

81. Plug connector according to one or more of Claims 65 to 80, **characterized in that** arranged centrally between the narrow side walls (3, 4) between two slots (14) is a supporting web (155), which runs parallel to the narrow side walls (3, 4) and reaches from the front wall (2) as far as the edge (6a), and the supporting web (155) has, approximately centrally between the front wall and the edge (6a), a column (156), which is widened in the form of a cylinder and extends slightly beyond an upper edge (157) of the web, and the upper edge (157) finishes at the top with the upper edges of the narrow side walls (3, 4).

82. Plug connector according to one or more of Claims 65 to 81, **characterized in that** on both sides in each case one guide rail (158) is arranged in the region of the rear wall (5) and the narrow side walls (3, 4).

83. Plug connector according to one or more of Claims 65 to 82, **characterized in that** the guide rail (158) extends from an upper side of the base plate (6) over the entire height of the rear wall (5) and extends over the width of the rear wall (5) towards the edge (6b), the guide rails (158) approximately having a width which corresponds to 1/3 of the width of the base plate (6) between the edges (6a, 6b).

84. Plug connector according to one or more of Claims 65 to 83, **characterized in that** the guide rails (158) have a thickness which is slightly greater than the thickness of the narrow side walls (3, 4), the guide rails (158) protruding outwards slightly beyond the narrow side walls (3, 4), the guide rails (158) forming narrow side walls (158a, 158b) on both sides towards the edges (6a, 6b).

85. Plug connector according to one or more of Claims 65 to 84, **characterized in that**, on the outside, the guide rail has, approximately transversely centrally, a guide groove (159), which passes through the base plate, extends beyond the entire height of the guide rail (158) and is delimited on both sides by narrow walls (159a).

86. Plug connector according to one or more of Claims 65 to 85, **characterized in that** arranged approximately transversely centrally in the guide groove (159) is a latching tab (160).

87. Plug connector according to one or more of Claims 65 to 86, **characterized in that** the latching tab (160) has, from the top to the base plate (6), an outwardly running stop bevel (161) and a latching projection (162).

88. Plug connector according to one or more of Claims 65 to 87, **characterized in that** the narrow side wall (158b), pointing towards the edge (6b), of the guide rail (158) is arranged such that it runs obliquely from the outside inwards towards the rear wall (5), so that the narrow side walls (158b) form, with the adjacent groove wall (159a), a wall part which is prismatic in cross section.

89. Plug connector according to one or more of Claims 65 to 88, **characterized in that** the connection adaptor (170) for combination with a plug connector (1) is essentially in the form of a hollow box or a shaft having a front wall (171), a rear wall (172) and two narrow side walls (173, 174).

90. Plug connector according to one or more of Claims 65 to 89, **characterized in that** the connection adaptor (170) forms an upper box opening (170a) and a lower box opening (170b).

91. Plug connector according to one or more of Claims 65 to 90, **characterized in that**, adjacent to the front wall (171), the narrow side walls (173, 174), each having a step (175), widen towards the rear wall (172).

92. Plug connector according to one or more of Claims 65 to 91, **characterized in that** the rear wall (172) has swellings or bulges (176) in the edge regions, adjacent to the narrow side walls (173, 174).

93. Plug connector according to one or more of Claims 65 to 92, **characterized in that** guide grooves (178) are arranged such that they are introduced from the inside in the widened or thickened regions (177) of the connection adaptor (170), said guide grooves (178) corresponding with respect to their cross section with the outer form of the guide rails (158) of the plug connectors (1).

94. Plug connector according to one or more of Claims 65 to 93, **characterized in that** a flat, rectangular stop bar (180) extends outwards perpendicular to the wall face of the front wall (171) in the region of a lower edge (179) of the front wall (171), and a hole (180a) is introduced in the stop bar (180) approximately transversely centrally and longitudinally centrally.

95. Plug connector according to one or more of Claims 65 to 94, **characterized in that**, on the inside, the front wall (171) has a longitudinal ribbed section (181), which runs from the lower opening (170a) to an upper opening (170b) in the connection adaptor and reaches from an upper edge of the front wall (171a) as far as just above the height of the stop bar (180).

96. Plug connector according to one or more of Claims 65 to 95, **characterized in that** the cuts (196) initially extend towards one another from a lower edge of the side walls (173, 174) and are then bent back upwards and perpendicularly and reach as far as approximately ^{2/3} of the height of the side walls (173, 174), such that the latching arms are connected to the side walls (173, 174) in a resilient manner in the region of an upper third of said side walls (173, 174).

97. Plug connector according to one or more of Claims 65 to 96, **characterized in that** the latching arms (195) extend downwards beyond lower edges (173b, 174b) of the side walls (173, 174).

98. Plug connector according to one or more of Claims 65 to 97, **characterized in that** in each case one longitudinal rectangular latching recess (198) is introduced approximately transversely centrally into the latching arms (195) below the lower edges (173b, 174b) of the side walls (173, 174).

99. Plug connector according to one or more of Claims 65 to 98, **characterized in that**, as an extension to the latching arm (195) downwards, the latching arms (195) have a control tab (197) which forms a stop bevel (198) on the inside.

100. Plug connector according to one or more of Claims 65 to 99, **characterized in that**, in the fully inserted state, the plug-in bar (187) of the connection adaptor (170) is located in the slots (153) of the electrical connector unit, as a result of which wires lying between the webs (150) are secured at the top and are fixed to the base (151).

101. Plug connector according to one or more of Claims 65 to 93 and 96 to 100, **characterized in that** the connection adaptor (170) has essentially the same cross-sectional floor area as the electrical connector unit (1), the side walls (173, 174) having approximately the same width as the side walls (3, 4).

102. Plug connector according to Claim 10₁, **characterized in that** the electrical connector unit (1) is covered at the top in the region of the webs (150) and the web (155) by the connection adaptor (170) having base wall sections (170c).

## Revendications

1. Unité de connexion électrique, en particulier pour la connexion des extrémités des fils de bobinage d'un moteur électrique avec les extrémités des fils conducteurs partants, par exemple pour le câblage d'un moteur électrique, comportant un boîtier en matière plastique avec au moins un compartiment à élément de contact (10) ouvert vers le haut, dans lequel se trouve un élément de contact (30) formé par une pièce d'estampage en tôle, qui comporte à son extrémité, du côté du fond du compartiment, un dispositif avec une cosse coupante faisant contacteur pour une extrémité du fil de bobinage d'une bobine magnétique, par exemple pour un fil de bobinage émaillé (103) ou bien d'un fil en cuivre d'un moteur électrique ou d'un condensateur ou analogues, et qui dispose à l'autre bout d'un dispositif contacteur pour un fil conducteur partant (126), **caractérisée en ce que**,
l'unité de connexion électrique se présente sous la forme d'un connecteur à fiches (1) pour un connecteur opposé (121), où est préférentiellement prévue une encoche fine (14, 41) dans des parois se faisant face (2, 5, 32a) dans le compartiment à élément de contact (10), chacune dirigé du bord supérieur (8, 35) des parois ( 2, 5, 32a) vers le fond du compartiment (6), qui sert à l'introduction de l'extrémité du fil de bobinage et où est agencé, entre les parois se trouvant face à face (2, 5, 32a), un fouloir à conducteur (72) partant de la paroi du fond (6) et dirigé vers le haut et où le dispositif de connexion pour le fil conducteur partant (126) se présente comme un élément enfichable pour le connecteur opposé (121) sous la forme d'un élément de périphérie de plaquette de circuit imprimé (32) avec un bord enfichable libre (35), qui comporte une plaque de support (32a) en plastique en forme de bride préférentiellement intégrée dans le boîtier avec au moins un élément de piste conductrice (112) et qui se présente d'une manière telle qu'un connecteur opposé (121) en particulier normalisé y est enfichable, tandis que l'élément de piste conductrice (112) est en contact de conduction électrique avec l'élément de contact (30), et où l'élément de piste conductrice (112) comporte une extrémité supérieure à laquelle s'adjoint une pièce coudée (113), qui enveloppe la plaque de support (32a) par le côté, en particulier en épousant sa forme, et qu'une extrémité de piste conductrice (114), s'appuyant au dos de la plaque de support (32a), s'adjoint à la pièce coudée (113).

2. Unité de connexion électrique selon la revendication 1, **caractérisée en ce que**,
plusieurs compartiments à élément de contact (10) sont en particulier rassemblées dans un rang côte à côte pour former un connecteur à fiches multipolaire.

3. Unité de connexion électrique selon la revendication 2,
**caractérisée en ce que**,
la distance entre deux éléments de piste conductrice (112) comporte une dimension modulaire normalisée, par exemple 2,5 ou 5 mm.

4. Unité de connexion électrique selon une ou plusieurs des revendications 1 à 3, **caractérisée en ce que**,
l'élément de piste conductrice (112) est connecté à l'élément de contact (30) par une extrémité, en une seule pièce.

5. Unité de connexion électrique selon la revendication 4, **caractérisée en ce que**,
l'élément de piste conductrice (112) se présente à l'autre extrémité sous la forme d'un élément de piste conductrice plat qui s'étend jusqu'au bord enfichable libre (35).

6. Unité de connexion électrique selon la revendication 4, **caractérisée en ce que**,
l'élément de piste conductrice (112) se présente à l'autre extrémité sous la forme d'un élément de piste conductrice plat qui s'étend presque jusqu'au bord enfichable libre (35).

7. Unité de connexion électrique selon une ou plusieurs des revendications 1 à 6, **caractérisée en ce que**,
le connecteur à fiches (1) comporte des dispositifs de verrouillage (50, 53) pour un maintien verrouillé du connecteur opposé (121).

8. Unité de connexion électrique selon la revendication 7, **caractérisée en ce que**,
le dispositif de verrouillage (50, 53) comporte au moins un bras d'arrêt faisant ressort (50) avec au moins un cran d'arrêt (53).

9. Unité de connexion électrique selon une ou plusieurs des revendications 1 à 8, **caractérisée en ce que**,
le connecteur à fiches (1) comporte des dispositifs (60, 51) pour le guidage et le positionnement d'un connecteur opposé (121).

10. Unité de connexion électrique selon la revendication 9, **caractérisée en ce que**,
le dispositif (60) pour le guidage et le positionnement d'un connecteur opposé (121) sont des parois de guidage en forme de puits (60).

11. Unité de connexion électrique selon la revendication 9, **caractérisée en ce que**,
les dispositifs (51) pour le guidage et le positionnement d'un connecteur opposé (121) sont des faces intérieures (51) de bras d'arrêt (50).

12. Elément de connexion électrique selon une ou plusieurs des revendications 1 à 11, **caractérisée en ce que**,
le connecteur à fiches (1) comporte une paroi frontale dans le sens de la longueur (2), une première paroi latérale mince (3), une deuxième paroi latérale mince (4), une paroi arrière longitudinale (5) ainsi qu'une paroi de fond (6), qui chacune sont de forme plane et constituent le boîtier de connexion rectangulaire (1a) ouvert vers le haut.

13. Unité de connexion électrique selon la revendication 12, **caractérisée en ce que**,
les parois latérales (3, 4) et la paroi frontale (2) sont à peu près à la même hauteur.

14. Unité de connexion électrique selon la revendication 12 et/ou 13,
**caractérisée en ce que**,
entre le côté intérieur de la paroi frontale (2) et de la paroi arrière (5) s'étendent respectivement à angle droit des cloisonnements (7), dont l'étendue verticale mène jusqu'au bord supérieur limitant (8) de la paroi frontale (2), avec lequel les cloisonnements se terminent en surface plane, formant ainsi un bord supérieur limitant de connecteur (9).

15. Unité de connexion électrique selon la revendication 14, **caractérisée en ce que**,
les cloisonnements (7) sont disposés l'un par rapport à l'autre à distance égale de manière à ce que le boîtier (1a) soit divisé en plusieurs compartiments à élément de contact (10), à coupe transversale à peu près carrée, ouverts vers le haut.

16. Unité de connexion électrique selon une ou plusieurs des revendications 12 à 15, **caractérisée en ce que**,
la paroi frontale (2) comporte respectivement en particulier au milieu par rapport aux compartiments à élément de contact (10), des encoches de guidage (14) avec des parties en biais (11), qui, partant du bord supérieur limitant (8), s'étendent vers le bas sur environ 1/3 de la hauteur de la paroi frontale (2) en se rétrécissant formant ainsi respectivement des arêtes de guidage (12, 13) en biais.

17. Unité de connexion électrique selon la revendication 16, **caractérisée en ce que**,
les encoches de guidage (14) s'étendent verticalement vers le bas, à partir de l'extrémité inférieure des parties en biais (11), en formant des arêtes directionnelles (15, 16) parallèles les unes aux autres.

18. Unité de connexion électrique selon la revendication 16 et/ou 17, **caractérisée en ce que**,
les encoches de guidage (14) s'étendent à partir de l'extrémité inférieure des parties en biais (11) sur environ 1/3 de la hauteur de la paroi frontale (2).

19. Unité de connexion électrique selon une ou plusieurs des revendications 12 à 18, **caractérisée en ce que**,
à l'extrémité inférieure des encoches de guidage (14) sur la face externe de la paroi frontale (2) sont disposés respectivement des saillies de support (17).

20. Unité de connexion électrique selon la revendication 19, **caractérisée en ce que**,
les saillies de support (17) présentent une forme spatiale essentiellement cubique avec une face supérieure (18), une face inférieure (19), une face extérieure (20) parallèle à la paroi frontale (2) et deux faces latérales (21, 22).

21. Unité de connexion électrique selon la revendication 20, **caractérisée en ce que**,
dans la face supérieure (18) des saillies de support (17) est disposée une entaille en forme de rainure (23) qui est légèrement plus large qu'est réalisée la largeur des encoches de guidage (14) et leur fond de rainure (24) arrondis.

22. Unité de connexion électrique selon la revendication 21, **caractérisée en ce que**,
le fond de rainure (24) se termine en surface plane avec l'extrémité inférieure des encoches de guidage (14).

23. Unité de connexion électrique selon la revendication 21 et/ou 22,
**caractérisée en ce que**,
le diamètre de l'arrondi au fond de rainure (24) est légèrement supérieur à la largeur des encoches de guidage (14) et dimensionné d'une manière telle, que les fils conducteurs (103), en particulier les extrémités des fils conducteurs des bobines magnétiques, peuvent être logés dans les entailles en forme de rainure (23).

24. Elément de connexion électrique selon une ou plusieurs des revendications 12 à 23, **caractérisé en ce que**,
les parties en biais (11) extérieures jouxtant les côtés étroits (3,4) d'une partie de la paroi frontale (2) présentent la même extension verticale que les parois latérales (3, 4) de manière à ce que ces parties extérieures de la paroi frontale (2), ensemble avec les parois latérales étroites (3, 4), forment respectivement un bord limitant en forme de L (25, 26).

25. Unité de connexion électrique selon la revendication 24, **caractérisée en ce que**,
la paroi frontale (2), les cloisonnements (7) et les parois latérales étroites (3, 4) présentent respectivement à hauteur des bords limitants en forme de L (25, 26) des chanfreins (27) de l'intérieur de chaque compartiment à élément de contact (10).

26. Unité de connexion électrique selon la revendication 25, **caractérisée en ce que**,
les chanfreins (27) présentent un entonnoir d'introduction pour faciliter une connexion des éléments de contact (30) en direction de la flèche (97) dans les compartiments à élément de contact (10).

27. Unité de connexion électrique selon une ou plusieurs des revendications 1 à 26, **caractérisée en ce que**,
au-delà du niveau du bord supérieur limitant (9), en particulier en prolongation et en alignement de la paroi arrière (5), la plaque de support (32a) est disposée en continuité de l'élément latéral du circuit imprimé (32), par exemple d'une manière telle que la face intérieure (31) de la paroi arrière (5) forme une surface plane commune (33) avec la face intérieure de la plaque de support (32a) et que la plaque de support (32a), ensemble avec la paroi arrière (5), forme une surface extérieure commune (34), qui se trouve de l'autre côté des compartiments à élément de contact (10), et qu'à son extrémité un bord enfichable libre (35) matérialise la limite de la plaque de support (32a).

28. Unité de connexion électrique selon la revendication 27, **caractérisée en ce que**,
la plaque de support (32a) avec ses bords frontaux (36) aux extrémités, se termine respectivement en alignement avec chacune des faces extérieures des parois latérales étroites (3, 4).

29. Unité de connexion électrique selon une ou plusieurs des revendications 1 à 28, **caractérisée en ce que**,
en correspondance utile avec une encoche de guidage (14) dans la paroi frontale (2) est disposée une encoche (41), dirigée verticalement vers le bas en partant du bord enfichable libre (35), dans la paroi arrière et dans la plaque de support (32a), dont l'extrémité inférieure (42) est réalisée de préférence en arrondi et se trouve préférentiellement au même niveau que le fond de rainure (24) et l'extrémité inférieure des encoches de guidage (14), tandis que l'encoche (41) est au moins partiellement recouverte par l'élément de piste conductrice (112), en particulier au niveau de la plaque de support (32a).

30. Unité de connexion électrique selon la revendication 29, **caractérisée en ce que**,
au moins dans la région de l'extrémité haute de l'encoche (41), du côté extérieur et/ou du côté intérieur de la paroi, se présente respectivement une rainure de piste conductrice (43) recouvrant l'encoche (41), de manière à ce que l'encoche (41) soit préférentiellement respectivement formée comme un entonnoir d'insertion, élargi vers le haut.

31. Unité de connexion électrique selon la revendication 30, **caractérisée en ce que**,
la rainure (43) possède une section en forme de U, de manière à ce que sa profondeur corresponde utilement à l'épaisseur de la tôle de l'élément de contact (30) et dont l'étendue latérale correspond à la largeur d'un élément de piste conductrice (112).

32. Unité de connexion électrique selon une ou plusieurs des revendications 14 à 31, **caractérisée en ce que**,
dans la prolongation fictive des cloisonnements extérieurs (7) jusqu'à la surface extérieure (34) une bride de limitation de connecteur ou bien un talon de butée (45) est formé en une seule pièce respectivement avec une faible épaisseur de paroi et disposé verticalement, formant respectivement un bord supérieur limitant (46), se trouvant dans le même plan que les bords supérieurs limitants (9) des cloisonnements (7) et les surfaces frontales supérieures (8) de la paroi frontale (2).

33. Unité de connexion électrique selon une ou plusieurs des revendications 12 à 32, **caractérisée en ce que**,
à proximité des bords limitants tournés l'un vers l'autre des deux encoches du milieu (41) en dessous des rainures (43) respectifs sont formées en une seule pièce des brides de fixation (48, 49) à faible épaisseur de paroi, dirigées en parallèle des brides de butée (46), partant à angle droit de la surface extérieure (34).

34. Unité de connexion électrique selon la revendication 33, **caractérisée en ce que**,
aux extrémités des brides de fixation (48, 49) détournées respectivement de la paroi du fond (5) est formé un bras d'arrêt (50) pliable en faisant ressort qui relie les brides de fixation (48, 49).

35. Unité de connexion électrique selon la revendication 34, **caractérisée en ce que**,
le bras d'arrêt (50) possède une forme spatiale de plaque à peu prés rectangulaire avec une surface intérieure faisant face à la paroi du fond (5) et une surface extérieure détournée de la paroi du fond (5).

36. Unité de connexion électrique selon la revendication 34 et/ou 35,
**caractérisée en ce que**,
le bras d'arrêt (50) s'étend parallèlement à la paroi du fond (5) en partant des brides de fixation (48, 49) vers le haut, de manière à ce que la surface intérieure (51) soit disposée à distance parallèlement à la surface extérieure (34).

37. Unité de connexion électrique selon une ou plusieurs des revendications 34 à 36, **caractérisée en ce que**,
le bras d'arrêt (50) dépasse en hauteur partiellement le bord enfichable libre (35) de la plaque de support (32a) et présente à son extrémité supérieure sur sa surface intérieure (51) un cran d'arrêt (53) avec une surface en biais (54) et une surface d'encliquetage (55).

38. Unité de connexion électrique selon une ou plusieurs des revendications 1 à 37, **caractérisée en ce que**,
les parois de guidage (60) présentent respectivement une forme spatiale avec une section en forme de U avec un limon latéral (61), une bride de guidage avant (62) et une bride de guidage arrière (63) et sont formées d'une seule pièce avec les bords frontaux (36) de la plaque de support (32a).

39. Unité de connexion électrique selon la revendication 38, **caractérisée en ce que**,
les brides de guidage (62, 63) sont disposées respectivement à angle droit par rapport au limon latéral (61) et sont dirigés en direction de la plaque de support (32a), formant de cette manière un puits d'introduction, ouvert vers le haut, recevant une pièce à section rectangulaire.

40. Unité de connexion électrique selon la revendication 38 et/ou 39, **caractérisée en ce que**,
le limon latéral (61), la bride de guidage avant (62) et la bride de guidage arrière (63) possèdent respectivement une face intérieure (61a, 62a, 63a) tournée vers la plaque de support (32a), où les faces intérieures (61a, 62a, 63 a) sont réalisées en chanfrein respectivement vers un bord supérieur limitant en forme de U (64) de la paroi de guidage (60), en formant ainsi des plans inclinés d'introduction (61c, 62c, 63c).

41. Unité de connexion électrique selon une ou plusieurs des revendications 38 à 40, **caractérisée en ce que**,
les parois de guidage (60), au niveau des extrémités frontales (36) de la plaque de support (32a), sont disposées d'une manière telle que la plaque de support (32a) divise dans le sens de la longueur environ au milieu le puits d'introduction, ouvert vers le haut.

42. Unité de connexion électrique selon une ou plusieurs des revendications 12 à 41, **caractérisée en ce que**,
la paroi du fond (6) possède une surface extérieure plane (70) et une surface intérieure (71) qui ferme les compartiments à élément de contact (10) respectivement vers le fond.

43. Unité de connexion électrique selon la revendication 42, **caractérisée en ce que**,
le fouloir à conducteur (72) s'étend en forme de dôme dans chaque compartiment à élément de contact (10), en partant du côté intérieur (71) de la paroi du fond (6), avec une limitation vers le haut de son étendue verticale par une face frontale de fouloir (73), et avec un alignement de la face frontale du fouloir (73) avec le fond de rainure (24) des saillies de support (17) et respectivement les extrémités inférieures des encoches de guidage (14) ainsi que les extrémités inférieures des encoches (41).

44. Unité de connexion électrique selon la revendication 43, **caractérisée en ce que**,
les fouloirs à conducteur (72) possèdent respectivement deux côtés larges (74, 75) situés face à face, cheminant à distance parallèlement aux parois de limitation latérale d'un compartiment d'élément de contact (10), et un côté étroit avant (76) et un côté étroit arrière (77) qui chacun, comparé à la distance des côtés larges (74, 75), cheminent à moindre distance parallèlement à la paroi frontale (2) ou à la paroi arrière (5).

45. Unité de connexion électrique selon une ou plusieurs des revendications 1 à 44, **caractérisée en ce que**,
les éléments de contact (30) présentent un corps de base (80) avec une section en forme de U avec une patte de contact avant (81), une patte de contact arrière (82) se trouvant vis-à-vis et un talon de fond (83) les reliant au niveau du fond.

46. Unité de connexion électrique selon la revendication 45, **caractérisée en ce que**,
la patte de contact avant (81) et la patte de contact arrière (82) présentent respectivement une forme spatiale essentiellement plate et sont disposées à distance l'une de l'autre, parallèlement à la paroi frontale (2) ou à la paroi arrière (5) du connecteur à fiches (1) et qui forment respectivement un bord limitant supérieur (84 ou bien 85), lesquels se trouvent dans un plan de prolongation commun, parallèlement à la paroi du fond (6) du connecteur à fiches (1).

47. Unité de connexion électrique selon la revendication 46 **caractérisée en ce que**,
les pattes de contact (81, 82) possèdent respectivement une surface extérieure (86, 87) et une surface intérieure (88, 89), où la distance entre les surfaces (86, 87) correspond à l'ouverture intérieure entre la paroi frontale (2) et la paroi arrière (5) dans un compartiment à élément de contact (10).

48. Unité de connexion électrique selon la revendication 46 et/ou 47, **caractérisée en ce que**,
la largeur des pattes de contact (81, 82) est limitée respectivement par un bord limitant extérieur (90, 91) et un bord limitant intérieur (92, 93), où la largeur des pattes de contact (81, 82) est respectivement légèrement inférieure à l'ouverture intérieure d'un compartiment à élément de contact (10).

49. Unité de connexion électrique selon la revendication 48, **caractérisée en ce que**,
environ à mi-hauteur du corps de base (80), sur les bords limitants intérieurs et extérieurs (90, 91 ; 92, 93) d'un élément de contact (30), sont formées des griffes (94) qui présentent respectivement une surface en biais dirigée vers le bas (95) et à leur extrémité supérieure un bord à crochet (96) à angles vifs permettant l'accrochage des éléments de contact dans un compartiment d'élément de contact (10).

50. Unité de connexion électrique selon une ou plusieurs des revendications 46 à 49, **caractérisée en ce que**,
les encoches à pince (99, 100) sont réalisées d'une manière telle qu'elles cheminent respectivement au milieu par rapport aux pattes de contact (81, 82) à peu près à partir de la hauteur des bords à crochet (96) verticalement vers le bas, formant ainsi les bords de pince coupante (101, 102).

51. Unité de connexion électrique selon la revendication 50,
**caractérisée en ce que**, les bords de pince coupante (101, 102), correspondant au diamètre du fil conducteur (103) à contacter, sont disposés à distance parallèlement l'un à l'autre, pour que ce fil conducteur (103) puisse être contacté et maintenu avec la technique de la pince coupante.

52. Unité de connexion électrique selon la revendication 51, **caractérisée en ce que**,
les encoches à pince (99, 100) sont en alignement l'une par rapport à l'autre et présentent un évasement en forme de V à leur extrémité inférieure ouverte, formant ainsi les bords d'introduction (106, 107) qui font respectivement le tour de la zone angulaire entre une patte de contact (81, 82) et le talon de fond (83) et se poursuivent en s'élargissant formant un évidement du fond (108), tandis que l'évidement du fond (108) est dimensionné d'une manière telle que le fouloir à conducteur (72) traverse l'évidement du fond (108) quand les éléments de contact (30) se trouvent dans leur logement.

53. Unité de connexion électrique selon une ou plusieurs des revendications 46 à 52, **caractérisée en ce que**,
au niveau du bord limitant supérieur (85) de la patte de contact arrière (82), situé au milieu dans son prolongement et se trouvant dans son plan de projection, l'élément de piste conductrice (112) en forme d'une plaque plate est formé d'une seule pièce qui, en comparaison avec la patte de contact (82), est plus étroite et qui s'étend, une fois montée, jusqu'au bord enfichable libre (35) de la plaque de support (32a).

54. Unité de connexion électrique selon une ou plusieurs des revendications 46 à 53, **caractérisée en ce que**,
l'extrémité de la piste conductrice (114), une fois montée, est logée dans la rainure (43) de la plaque de support (32a), tandis que la pièce cintrée (113) recouvre le bord enfichable libre (35) de la plaque de support (32a) au niveau de la rainure (43) et connecte l'extrémité de la piste conductrice (114) avec l'élément à piste conductrice (112).

55. Unité de connexion électrique selon une ou plusieurs des revendications 46 à 54, **caractérisée en ce que**,
les éléments à piste conductrice (112, 114) présentent des surfaces limitantes à plat (115, 116) situées du côté intérieur et qui sont disposées respectivement à plat et à distance parallèlement l'une à l'autre autre, d'une manière telle que les éléments à piste conductrice (112, 114) reposent respectivement à plat sur la plaque de support (32a) respectivement sur les fonds de rainures des rainures (43).

56. Unité de connexion électrique selon une ou plusieurs des revendications 46 à 55, **caractérisée en ce que**,
les surfaces limitantes à plat (115, 116) situées du côté intérieur se trouvent respectivement vis-à-vis des surfaces limitantes à plat situées du côté extérieur, agissant comme surfaces de contact (117, 118) pour respectivement un élément de contact enfichable opposé (120).

57. Unité de connexion électrique selon la revendication 56, **caractérisée en ce que**,
l'élément de contact enfichable opposé (120) fait partie du connecteur enfichable opposé (121) qui est approprié pour une connexion avec des plaquettes imprimées ou des cartes à circuits dans leurs parties périphériques.

58. Unité de connexion électrique selon la revendication 56 et/ou 57, **caractérisée en ce que**,
le connecteur enfichable opposé (121) possède un boîtier de fiche (122) avec une face supérieure de boîtier (123) où un élément de contact enfichable opposé (120) repose dans un compartiment d'élément de contact (124) et où les élément de contact enfichables opposés sont pourvus d'un côté de contact à pince coupante et de l'autre côté de contacts à lame flexible (125).

59. Unité de connexion électrique selon la revendication 57 et/ou 58, **caractérisée en ce que**,
la distance latérale des éléments de contact enfichable opposé (120) correspond à la distance latérale des éléments à piste conductrice (112).

60. Unité de connexion électrique selon une ou plusieurs des revendications 57 à 59, **caractérisée en ce que**,
en mode enfiché, la surface limitante inférieure du boîtier de fiche (122) repose d'un côté sur les bords limitants supérieurs (9) des cloisonnements (7) et d'autre côté sur les bords limitants supérieurs (46) des talons de butée (45).

61. Unité de connexion électrique selon une ou plusieurs des revendications 57 à 60, **caractérisée en ce que**,
le boîtier de fiche (122) est positionné et maintenu en épousant la forme à l'aide des parois de guidage (60) au niveau de ses surfaces extérieures (127, 128), tandis que, en mode enfiché, la surface d'encliquetage (55) du cran d'arrêt (53) vient se poser sur la surface supérieure du boîtier (123), maintenant ainsi encliqué le connecteur enfichable opposé (121) sur le connecteur à fiches (1).

62. Unité de connexion électrique selon une ou plusieurs des revendications précédentes, **caractérisée en ce que**,
au niveau des bords frontaux (36) terminaux de la plaque de support (32a) sont formés en une seule pièce deux bras d'encliquetage (131, 132) flexibles qui s'étendent vers l'arrière à angle droit et qui présentent une forme spatiale en forme de plaque plate portant également à leur extrémité supérieure un cran d'arrêt (133, 134).

63. Unité de connexion électrique selon la revendication 62, **caractérisée en ce que**,
les bras d'encliquetage (131, 132) présentent des surfaces intérieures (51) qui sont disposées parallèlement l'une à l'autre et à angle droit par rapport à la face arrière (34) de la plaque de support (32a), et en remplaçant les parois de guidage (60) fonctionnent comme éléments de guidage pour l'élément de contact enfichable opposé (121).

64. Unité de connexion électrique selon une ou plusieurs des revendications précédentes, **caractérisée en ce que**,
les éléments de contact (30) peuvent être logés automatiquement dans les compartiments à élément de contact (10).

65. Connecteur à fiches, en particulier pour la liaison d'extrémités de fils de bobinage avec des extrémités de fils conducteurs partants, présentant
- une unité de connecteur (1) selon une ou plusieurs des revendications 1 à 66 ;
- un adaptateur de raccordement (170) en forme de puits, qui est réalisé en correspondance avec une certaine forme de connecteur à fiches opposé, comme réceptacle de prise ou puits de fiche pour un connecteur à fiches opposé faisant contact avec l'unité de connecteur électrique (1),
- où l'unité de connecteur électrique (1) est logée enfichée dans l'adaptateur de raccordement en forme de puits (170) et y est en particulier verrouillée.

66. Connecteur à fiches selon la revendication 65, **caractérisé en ce que**,
le connecteur à fiches (200) présente des dispositifs de verrouillage (160, 195, 196) pour le maintien de l'unité de connecteur électrique (1) à l'état verrouillé avec l'adaptateur de raccordement (170).

67. Connecteur à fiches selon la revendication 65 et/ou 66, **caractérisé en ce que**,
les dispositifs de verrouillage (160, 195, 196) présentent au moins un bras d'encliquetage flexible (195) et un cran d'arrêt (160) agissant ensemble avec celui-ci.

68. Connecteur à fiches selon l'une des revendications 65 à 67, **caractérisé en ce que**,
le connecteur à fiches (200) comporte des dispositifs de guidage d'enfichage et de logement (158, 178) permettant de loger l'unité de connecteur électrique (1) prés de l'adaptateur de raccordement (170) et de guider l'unité de connecteur électrique (1) et l'adaptateur de raccordement (170) pendant le processus d'enfichage.

69. Connecteur à fiches selon la revendication 68, **caractérisé en ce que**,
les dispositifs de guidage d'enfichage et de logement comportent un rail de guidage (158) et une rainure de guidage (178) correspondante.

70. Connecteur à fiches selon la revendication 68 et/ou 69, **caractérisé en ce que**,
le rail de guidage (158) et la rainure de guidage (178) correspondante sont réalisés avec des contours tels qu'un codage d'enfichage pour un enfichage défini est obtenu.

71. Connecteur à fiches selon une ou plusieurs des revendications 65 à 70,
**caractérisé en ce que**,
le réceptacle de prise ou le puits de fiche de l'adaptateur de raccordement (170) présente un codage d'enfichage et/ou un contour extérieur coordonné pour un connecteur à fiches opposé déterminé.

72. Connecteur à fiches selon une ou plusieurs des revendications 65 à 71,
**caractérisé en ce que**,
la plaque de fond (6) de l'unité de connecteur électrique (1) est réalisée de manière à dépasser aussi bien la paroi arrière dans le sens de la longueur (5) qu'également la paroi frontale dans le sens de la longueur.

73. Connecteur à fiches selon une ou plusieurs des revendications 65 à 72,
**caractérisé en ce que**,
l'étendue de l'allongement du côté arrière et avant correspond à peu prés à la distance entre la paroi frontale (2) et la paroi arrière (5).

74. Connecteur à fiches selon une ou plusieurs des revendications 65 à 73,
**caractérisé en ce que**,
la plaque de fond (6) forme un bord avant dans le sens longitudinal (6a) et un bord arrière dans le sens de la longueur (6b) et que les parois latérales étroites (3, 4) sont disposées en avancée pour permettre un alignement avec les bords (6a, 6b), et où les parois latérales étroites (3, 4) présentent au niveau des parties rallongés une hauteur qui est légèrement inférieure à la hauteur du boîtier de connecteur (10) en forme de parallélépipède.

75. Connecteur à fiches selon une ou plusieurs des revendications 65 à 74,
**caractérisé en ce que**,
au voisinage des encoches (41), les limitant respectivement des deux côtés dans une partie proche de l'extrémité basse (42), sont disposés des talons cintrés (150), qui s'étendent du bord (6b) vers la paroi arrière (5), avec une partie verticale courte (150a) et une partie cintrée suivante (150b) et avec une partie droite (150c) suivant la partie cintrée (150b), en biais par rapport à la plaque de fond (6).

76. Connecteur à fiches selon une ou plusieurs des revendications 65 à 75,
**caractérisé en ce que**,
au niveau de la jonction avec la paroi du fond (5), les talons (150) présentent une hauteur qui correspond à environ 1/3 à 1/2 de la hauteur de la paroi arrière (5) respectivement à peu prés à la hauteur de la paroi latérale (3, 4).

77. Connecteur à fiches selon une ou plusieurs des revendications 65 à 76,
**caractérisé en ce que**,
entre les talons (150) s'étend un fond (151) en partant du bord (6b), montant d'abord en forme d'arc et puis en biais par rapport à la plaque (6) vers la paroi arrière (5), où le fond avoisine la paroi arrière (5) juste en dessous ou en alignement avec l'extrémité inférieure (42) d'une encoche (41).

78. Connecteur à fiches selon une ou plusieurs des revendications 65 à 77,
**caractérisé en ce que**,
dans les talons (150) et à faible distance de la paroi arrière (5), avoisinant parallèlement la paroi arrière (5), sont usinées des encoches (152) cheminant en alignement l'une avec l'autre du bord supérieur (150c) aux talons (150).

79. Connecteur à fiches selon une ou plusieurs des revendications 65 à 78,
**caractérisé en ce que**,
les encoches (152) s'étendent légèrement dans les talons (150), tandis que les embouchures des encoches (153) sont réalisées en forme d'entonnoir légèrement élargi par des plans inclinés respectivement des chanfreins (154).

80. Connecteur à fiches selon une ou plusieurs des revendications 65 à 79,
**caractérisé en ce que**,
les parois latérales étroites (3, 4) forment une marche entre une partie de la paroi se trouvant entre la paroi arrière (5) et la paroi avant (2) et une partie de la paroi se trouvant entre la paroi avant (2) et le bord avant (6a).

81. Connecteur à fiches selon une ou plusieurs des revendications 65 à 80,
**caractérisé en ce que**,
au milieu entre les parois latérales étroites (3, 4) entre deux encoches (14) est disposé un talon de support (155) qui chemine parallèlement aux parois latérales étroites (3, 4) et qui s'étend de la paroi frontale (2) jusqu'au bord (6a) et que le talon des support (155), à peu près au milieu de la paroi frontale et du bord (6a), présente une colonne (156) élargie en forme de cylindre, qui s'étend sur une petite distance au-delà du bord supérieur (157) du talon et se termine en haut en alignement avec les bords supérieurs des parois latérales étroites (3, 4)

82. Connecteur à fiches selon une ou plusieurs des revendications 65 à 81,
**caractérisé en ce que**,
au niveau de la paroi arrière (5) et des parois latérales étroites (3, 4) est formé de chaque côté respectivement un rail de guidage (158).

83. Connecteur à fiches selon une ou plusieurs des revendications 65 à 82,
**caractérisé en ce que**,
le rail de guidage (158) s'étend d'une face supérieure de la plaque de fond (6) sur la hauteur entière de la paroi arrière (5) et s'étend dans le sens de la largeur de la paroi arrière (5) jusqu'au bord (6b), où les rails de guidage (158) présentent à peu près une largeur correspondant au 1/3 de la largeur de la plaque de fond (6) entre les bords (6a, 6b).

84. Connecteur à fiches selon une ou plusieurs des revendications 65 à 83,
**caractérisé en ce que**,
les rails de guidage (158) présentent une épaisseur légèrement plus grande que l'épaisseur des parois latérales étroites (3, 4), où les rails de guidage (158) dépassent un bout vers l'extérieur les parois latérales étroites (3, 4), et où les rails de guidage (158) forment des deux côtés, vers les bords (6a, 6b), des parois latérales fines (158a, 158b).

85. Connecteur à fiches selon une ou plusieurs des revendications 65 à 84, **caractérisé en ce que**,
le rail de guidage présente, à peu prés au milieu dans le sens de la largeur, une rainure de guidage (159) traversant la plaque de fond et s'étendant sur toute la hauteur du rail de guidage (158), qui est limitée des deux côtés par des parois fines (159a).

86. Connecteur à fiches selon une ou plusieurs des revendications 65 à 85,
**caractérisé en ce que**,
un cran d'arrêt (160) est disposé à peu près au milieu de la rainure de guidage (159).

87. Connecteur à fiches selon une ou plusieurs des revendications 65 à 86,
**caractérisé en ce que**,
le cran d'arrêt (160) présente un plan incliné de talonnage (161), dirigé du haut vers la plaque de fond (6) cheminant vers l'extérieur ainsi qu'une saillie de verrouillage (162).

88. Connecteur à fiches selon une ou plusieurs des revendications 65 à 87,
**caractérisé en ce que**,
la paroi latérale étroite (158b) du rail de guidage (158), montant vers le bord, est disposé en cheminant en biais de l'extérieur vers l'intérieur en direction de la paroi arrière (5), pour que les parois latérales étroits (158b) forment une partie de la paroi en section prismatique avec la paroi de rainure avoisinante (159a).

89. Connecteur à fiches selon une ou plusieurs des revendications 65 à 88,
**caractérisé en ce que**,
l'adaptateur de raccordement (170) se présente principalement sous forme de boîtier à cavité ou sous forme de puits avec une paroi frontale (171), une paroi arrière (172) et deux parois latérales étroites (173, 174), pour être combiné avec un connecteur à fiches.

90. Connecteur à fiches selon une ou plusieurs des revendications 65 à 89,
**caractérisé en ce que**,
l'adaptateur de raccordement (170) forme une ouverture de caisson supérieure (170a) et une ouverture de caisson inférieure (170b).

91. Connecteur à fiches selon une ou plusieurs des revendications 65 à 90,
**caractérisé en ce que**,
les parois latérales étroites (173, 174), à proximité de la paroi frontale (171), s'élargissent avec respectivement une marche (175) vers la paroi arrière (172).

92. Connecteur à fiches selon une ou plusieurs des revendications 65 à 91,
**caractérisé en ce que**,
la paroi arrière (172) présente dans ses parties périphériques, avoisinant les parois latérales étroites (173, 174), des façonnages ou des renflements (176).

93. Connecteur à fiches selon une ou plusieurs des revendications 65 à 92,
**caractérisé en ce que**,
dans les parties élargies ou épaissies (177) de l'adaptateur de raccordement (170) sont usinés à leur intérieur des rainures de guidage (178), qui correspondent à la forme extérieure du rail de guidage (158) du connecteur à fiches (1) en ce qui concerne leur section.

94. Connecteur à fiches selon une ou plusieurs des revendications 65 à 93,
**caractérisé en ce que**,
au niveau d'un bord inférieur (179) de la paroi frontale (171) s'étend une réglette de butée (180) rectangulaire et plate, à angle droit de la surface de la paroi frontale (171) vers l'extérieur, et où un trou (180a) est disposé à peu prés au milieu dans le sens de la longueur et de la largeur dans la réglette de butée (180).

95. Connecteur à fiches selon une ou plusieurs des revendications 65 à 94,
**caractérisé en ce que**,
la paroi frontale (171) présente à l'intérieur un nervurage (181) longitudinal cheminant de l'ouverture inférieure (170a) à l'ouverture supérieure (170b) qui s'étend d'un bord supérieur de la paroi frontale (171a) à un point juste au-dessus de la hauteur de la réglette de butée (180).

96. Connecteur à fiches selon une ou plusieurs des revendications 65 à 95,
**caractérisé en ce que**,
les entailles (196) cheminent à partir d'un bord inférieur des parois latérales étroites (173, 174) d'abord l'une en direction de l'autre et puis bifurquent à angle droit vers le haut et s'étendent à peu près jusqu'au 2/3 de la hauteur des parois latérales étroites (173, 174), permettant ainsi la fixation flexible des bras d'encliquetage au niveau du tiers supérieur des parois latérales étroites (173, 174).

97. Connecteur à fiches selon une ou plusieurs des revendications 65 à 96,
**caractérisé en ce que**,
les bras d'encliquetage (195) s'étendent au-delà des bords inférieurs (173b, 174b) des parois latérales étroites (173, 174).

98. Connecteur à fiches selon une ou plusieurs des revendications 65 à 97,
**caractérisé en ce que**,
en dessous des bords inférieurs (173b, 174b) des parois latérales (173, 174), à peu près au milieu dans le sens de la largeur, est usinée dans les bras d'encliquetage (195) une entaille d'encliquetage (198) oblongue et rectangulaire.

99. Connecteur à fiches selon une ou plusieurs des revendications 65 à 98,
**caractérisé en ce que**,
en prolongation du bras d'encliquetage (195) vers le bas les bras d'encliquetage (195) présentent une pointe directionnelle (197) formant dans son côté intérieur un plan incliné de talonnage (198).

100. Connecteur à fiches selon une ou plusieurs des revendications 65 à 99,
**caractérisé en ce que**,
la réglette enfichable (187) de l'adaptateur de raccordement (170), étant complètement enfichée, se trouve dans les encoches (153) de l'unité de connexion électrique, par quoi les fils se trouvant entre les talons (150) sont bloqués vers le haut et maintenus au fond (151).

101. Connecteur à fiches selon une ou plusieurs des revendications 65 à 100,
**caractérisé en ce que**,
l'adaptateur de raccordement (170) présente une forme de base en section essentiellement identique à l'unité de connexion électrique (1), où les parois latérales étroites (173, 174) présentent à peu près la même largeur que les parois latérales (3, 4).

102. Connecteur à fiches selon une ou plusieurs des revendications 65 à 101,
**caractérisé en ce que**,
au niveau des talons (150) et du talon de support (155) l'unité de connexion électrique (1) est recouverte par dessus par l'adaptateur de raccordement (170) avec des parties de la paroi du fond (170c).
